# EUROPÄISCHE PATENTSCHRIFT

(11) **EP 3 826 852 B1**
(45) Veröffentlichungstag und Bekanntmachung des Hinweises auf die Patenterteilung: **03.08.2022**
(21) Anmeldenummer: 19725147.3
(22) Anmeldetag: 17.05.2019
(51) Int. Cl.: B41F 11/02, B41F 19/00

(54) **VORRICHTUNGEN ZUM AUSRICHTEN VON MAGNETISCHEN ODER MAGNETISIERBAREN PARTIKELN SOWIE MASCHINE ZUR ERZEUGUNG OPTISCH VARIABLER BILDELEMENTE**
DEVICES FOR ALIGNING MAGNETIC OR MAGNETIZABLE PARTICLES AND MACHINE FOR GENERATING OPTICALLY VARIABLE IMAGE ELEMENTS
DISPOSITIFS D'ORIENTATION DE PARTICULES MAGNÉTIQUES OU MAGNÉTISABLES ET MACHINE DE PRODUCTION D'ÉLÉMENTS D'IMAGE OPTIQUEMENT VARIABLES

(30) Priorität: 25.07.2018 DE 102018212429; 25.07.2018 DE 102018212427
(43) Veröffentlichungstag der Anmeldung: 02.06.2021
(73) Patentinhaber: Koenig & Bauer AG, 97080 Würzburg (DE)
(72) Erfinder: JANTSCH, Andreas, 97209 Veitshöchheim (DE); KREPS, Edwin, 97225 Zellingen (DE); SCHELLER, Michael, 97294 Unterpleichfeld (DE)
(74) Vertreter: Koenig & Bauer AG
(86) Internationale Anmeldenummer: PCT/EP2019/062812
(87) Internationale Veröffentlichungsnummer: WO 2020/020507

(56) Entgegenhaltungen:
- EP-A2- 2 845 732
- DE-A1- 4 129 373
- DE-A1-102008 058 475
- DE-A1-102015 214 095

## Beschreibung

Die Erfindung betrifft eine Vorrichtung zum Ausrichten von magnetischen oder magnetisierbaren Partikeln sowie eine Maschine zur Erzeugung optisch variabler Bildelemente gemäß Anspruch 1 bzw. 14.

Durch die EP 2 845 732 A2 ist eine Druckmaschine mit einer Siebdruckeinheit und einer Vorrichtung zum Ausrichten von in der Druckfarbe oder dem Lack enthaltenden magnetischen oder magnetisierbaren Partikeln bekannt, wobei die Vorrichtung einen Zylinder mit eine Mehrzahl von ein Magnetfeld bewirkenden Elementen am Umfang sowie einen im Transportweg auf eine Stelle gerichteten Trockner, an welcher das Substrat den Zylinder noch nicht verlassen hat.

In der WO 2016/026896 A1 ist eine magnetisch wirksame Vorrichtung offenbart, welche einen rotierbaren Magneten umfasst, sowie ein Magnetzylinder, der eine oder mehrere derartige Vorrichtungen mit rotierbarem Magneten am Umfang umfasst, um magnetische Partikel eines auf ein Substrat gedruckten Beschichtungsmittels auszurichten.

Vorzugsweise ist ein derartiger Magnetzylinder Bestandteil einer Rotationsdruckmaschine, wobei das Beschichtungsmittel durch ein Intaglio-, ein Tiefdruck-, ein Flexo- oder bevorzugt durch ein Siebdruckverfahren aufgebracht wird.

Die US 2011/0168088 A1 offenbart ebenfalls eine Vorrichtung zum Ausrichten magnetischer oder magnetisierbarer Partikel einer Druckfarbe durch einen rotierenden Magneten, wobei die Magnete durch die Rotation des Zylinders über ein Getriebe rotierbar sind.

Die EP 2 885 131 A1 offenbart ein Verfahren zum registerhaltigen Anordnen zumindest zweier Druckplatten und ein System zur Registerregelung, wobei in einer bevorzugten Ausführung eine zumindest eine Sendeeinheit und eine drahtlos damit verbundene oder verbindbare Empfangseinheit angeordnet ist, mittels denen elektrische Steuersignale und/oder Messsignale und/oder elektrische Leistung über elektromagnetische Signale und/oder Felder zwischen dem rotierenden und/oder rotierbaren Plattenzylinder einerseits und einem ortsfesten Maschinenbestandteil, beispielsweise dem Gestell der Druckeinheit und insbesondere der Maschinensteuerung andererseits, übertragen werden bzw. werden können.

Durch die DE 41 29 373 A1 ist eine Vorrichtung für die kontaktlose Übertragung von elektrischer Energie und von Daten von einem feststehenden Maschinenbauteil auf ein drehendes Maschinenbauteil einer Druckmaschine, insbesondere auf einen Plattenzylinder zur Schrägverstellung einer Druckplatte, offenbart.

Durch die DE 36 14 006 A1 ist eine Bogenoffsetdruckmaschine mit einem Zylinder, in welchem ein Energiewandler mit einem Generator zur Gewinnung von elektrischer Energie offenbart ist, der beispielsweise zum Antrieb elektromotorischer Stellglieder benutzt wird.

In der WO 2010/052063 A1 ist eine Bearbeitungsmaschine mit wechselbaren Werkzeugen offenbart, wobei ein Drehübertrager für elektrische Energie mit einem maschinenfesten Stator und einen spindelfesten Rotor vorgesehen ist.

Die DE 10 2015 214 095 A1 betrifft eine Übertragungseinrichtung, insbesondere für eine Werkzeugmaschine. Dort wird berührungslos Energie an den rotierenden Teil übertragen und Daten werden bidirektional zwischen raumfestem und rotierendem Teil ausgetauscht.

In der DE 10 2008 058475 A1 ist ein Plattenzylinder offenbart, welchem berührungslos elektrische Energie und elektrische Steuersignale zugeführt werden. Von derselben Seite her wird dem Zylinder zusätzlich noch pneumatische Energie zugeführt.

Die WO 2016/067247 A1 betrifft eine Druckmaschine mit einem Magnetelemente am Umfang umfassenden Magnetzylinder, der als Ganzes aus der Magnetisierungseinrichtung entnehmbar ist.

Der Erfindung liegt die Aufgabe zugrunde, Vorrichtungen zum Ausrichten von magnetischen oder magnetisierbaren Partikeln sowie eine Maschine zur Erzeugung optisch variabler Bildelemente zu schaffen.

Die Aufgabe wird erfindungsgemäß durch die Merkmale des Anspruches 1 bzw. 14 gelöst.

Vorteilhafte Weiterbildungen der vorliegenden Erfindung sind Gegenstand der abhängigen Ansprüche.

Die mit der Erfindung erzielbaren Vorteile bestehen insbesondere darin, dass Substrate mit optisch variablen Bildelementen mit dreidimensionalem Eindruck sehr variabel und/oder in hoher Qualität herstellbar sind. Dabei ist insbesondere ein Teileverschleiß auf ein Minimum reduzierbar.

Es ist eine Anzahl von Umdrehungen für die Zeit des Zusammenwirkens mit dem Magnetelement optimierbar und/oder wahlweise ein Betrieb mit und ohne Rotation ausführbar.

Eine Vorrichtung zum Ausrichten von magnetischen oder magnetisierbaren Partikeln, die in einem auf einer Seite eines bahn- oder bogenförmigen Substrates aufgebrachten Beschichtungsmittel enthalten sind, umfasst einen Magnetzylinder, der im Transportpfad des zu fördernden Substrates angeordnet ist und im Bereich seines Außenumfangs eine Mehrzahl von ein Magnetfeld bewirkenden Vorrichtungen, kurz Magnetvorrichtungen, aufweist, wobei ein Teil oder sämtliche der Magnetvorrichtungen jeweils einen durch einen zugeordneten Motor rotierbaren Magneten umfasst, und der Magnetzylinder rotierbar in Gestellwänden eines Gestells angeordnet ist.

Durch eine berührungslose Kopplung über einen ein Übertrager zur berührungslosen Übertragung von elektrischer Energie und/oder von Steuersignalen von außen in oder an den rotierenden Magnetzylinder, welcher einen gestellfesten Übertragerteil und einen im Betrieb zylinderfesten Übertragerteil umfasst, kann z. B. eine verschleißarme Versorgung und/oder Übertragung von Steuersignalen erfolgen.

In der Ausführung des berührungslosen Kopplers auf Basis eines busgestützten Datentransfers ist zudem eine hohe Datenrate und/oder eine jederzeit erweiterbare Parameterübergabe erzielbar. Indem auch die elektrische Leistung durch einen selben Übertrager bereitgestellt wird, ist eine bauraumsparende und effektive Lösung geschaffen. Besonders bevorzugt ist eine Ausführung, wobei mehrere oder sämtliche der ein

Magnetfeld bewirkenden Vorrichtungen am Magnetzylinder in dessen Umfangsrichtung positionierbar angeordnet oder anordenbar sind.

Hierzu ist vorzugsweise eine Übertragung von elektrischer Leistung und/oder von Signalen zur Magnetvorrichtung hin derart vorgesehen, dass eine elektrische Leitungsverbindung zwischen im Magnetzylinder geführten Leitungszweigen und dem Motor und/oder der Motorsteuerung bzw. der den Motor steuernden Steuerlogik auch bei einer signifikanten Verlagerung der Magnetvorrichtung in Umfangsrichtung aufrecht erhalten bleibt.

In einer vorteilhafter Ausführung ist ein in Umfangsrichtung auf zumindest einem Umfangsabschnitt kontinuierlich herstellbarer Kontakt zwischen der in Umfangsrichtung über zumindest einem Umfangsabschnitt kontinuierlich justierbaren Magnetvorrichtung und den zylinderfesten Kontaktelementen herstellbar, sodass eine variable Positionierung der rotierbaren Magnete möglich ist. Dabei ist z. B. ein kontinuierlich bestehender Kontakt bei einer signifikanten Relativbewegung in Umfangsrichtung über z. B. mindestens 10 mm, vorteilhaft mindestens 50 mm, gewährleistet. Dies erfolgt vorzugsweise durch einen Kontakt in Art von Schleifkontakten, insbesondere eines Schleifrings.

Alternativ hierzu können in vorteilhafter Ausführung an mehreren oder sämtlichen zu betreibenden Magnetvorrichtung elektrische Anschlusselemente vorgesehen sein, welche mit Enden von die elektrische Leistung und/oder elektrische Steuerungssignale übertragenden Leitungszweigen in elektrischen Leitungskontakt bringbar sind, und über welche der betreffenden Magnetvorrichtung elektrische Leistung und/oder Steuerungssignale zuführbar ist bzw. sind.

Weitere Einzelheiten und Ausführungsvarianten sind den folgenden Ausführungsbeispielen zu entnehmen und für sich - sofern kein Widerspruch vorliegt - jeweils mit einer der oben dargelegten Ausführungen für die Vorrichtung, den Zylinder und/oder die Maschine kombinierbar.

Ausführungsbeispiele der Erfindung sind in den Zeichnungen dargestellt und werden im Folgenden näher beschrieben.

Es zeigen:
- Fig. 1: ein Ausführungsbeispiel für eine Maschine zur Erzeugung optisch variabler Bildelemente auf einem Substrat;
- Fig. 2: eine schematische Darstellung eines in Druckelementen mit optisch variablem Beschichtungsmittel bedruckten Substrates;
- Fig. 3: eine schematische Darstellung eines mit optisch variablen Bildelementen versehenen Substrates;
- Fig. 4: eine vergrößerte Darstellung der Druckeinheit aus Fig. 1;
- Fig. 5: eine vergrößerte Darstellung der Vorrichtung zum Ausrichtung von magnetischen oder magnetisierbaren Partikeln aus Fig. 1;
- Fig. 6: eine schematische Schrägansicht einer Ausführung für einen Magnetzylinder;
- Fig. 7: eine schematische Schnittdarstellung einer ein Magnetfeld bewirkenden Vorrichtung mit einem rotierbaren Magneten;
- Fig. 8: ein quer zur Transportrichtung verlaufender vertikaler Schnitt der Vorrichtung zum Ausrichtung von magnetischen oder magnetisierbaren Partikeln;
- Fig. 9: eine schematische Darstellung der Signalübertragung und Leistungsversorgung für den Magnetzylinder;
- Fig. 10: eine vergrößerte Darstellung des elektromagnetischen Kopplers;
- Fig. 11: eine perspektivische Ansicht der Anbindung des elektromagnetischen Kopplers an Gestell und Magnetzylinder;
- Fig. 12: eine senkrecht zur Achse verlaufende Schnittansicht einer Ausführung für den Magnetzylinder;
- Fig. 13: eine Schrägansicht eines den Greiferkanal umfassenden Ausschnittes des Magnetzylinders;
- Fig. 14: eine Detailansicht aus Fig. 13 mit Anschluss der Leiterbahnen am Magnetzylinder;
- Fig. 15: eine perspektivische Ansicht einer Magnetvorrichtung schräg von unten;
- Fig. 16: eine Alternative Ausführung einer Magnetvorrichtung von schräg unten;
- Fig. 17: eine Draufsicht auf die auf einem Klemmelement vorgesehenen Kontakte;
- Fig. 18: eine Querschnittdarstellung durch einen Magnetzylinder mit schlaufenartig verlegten Leitungssträngen zur Energie- und/oder Signalübertragung an die Magnetvorrichtungen.

Eine Maschine 01, z. B. Druckmaschine 01, insbesondere Wertpapierdruckmaschine 01, zur Erzeugung optisch variabler Bildelemente 03 auf einem Substrat 02, z. B. einem bahn- oder bogenförmigen Bedruckstoff 02, umfasst eine Auftrageinrichtung 04, z. B. eine Druckeinheit 04, durch welche optisch variables Beschichtungsmittel 06, z. B. optisch variable Druckfarbe 06 oder Lack 06, an mindestens einer Auftragstelle, z. B. Druckstelle, auf zumindest eine erste Seite des Substrates 02, z. B. des Bedruckstoffs 02, vollflächig oder in Teilbereichen in Form von Druckelemente 08 aufbringbar ist, sowie eine Vorrichtung 07 zum Ausrichtung von im optisch variablen und auf dem Substrat 02 aufgebrachten Beschichtungsmittel 06 enthaltenen und für die optische Variabilität verantwortlichen Partikel (siehe z. B. Fig. 1). Diese Vorrichtung 07 wird im Folgenden auch kurz als Ausrichtvorrichtung 07 bezeichnet.

Die vor der Behandlung durch die Ausrichtvorrichtung 07 durch die Auftrageinrichtung 04 auf das Substrat 02 aufgebrachten Druckelemente 08 aus variablem Beschichtungsmittel 06 können in Größe und Lage den zu erzeugenden optisch variablen Bildelementen 03 entsprechen (siehe z. B. Fig. 2 und Fig. 3) oder ggf. auch größer als diese sein, sich ggf. gar über die Fläche mehrere Nutzen 09 erstrecken. Im Fall größerer Druckelemente 08 wird beispielsweise nicht auf der gesamten mit optisch variablem Beschichtungsmittel 06 beschichtete Fläche durch Ausrichten ein optisch variables Bildelement 03 erzeugt.

Als für die optische Variabilität verantwortliche Partikel sind hier im Beschichtungsmittel 06, z. B. der Druckfarbe 06 oder dem Lack 06, magnetische oder magnetisierbare, nichtsphärische Partikel, z. B. Pigmentpartikel, im Folgenden auch kurz als magnetische Flocken bezeichnet, enthalten.

Die Maschine 01 ist vorzugsweise zur Herstellung von Nutzen 09, z. B. Wertpapieren 09, insbesondere Banknoten 09, oder von Zwischenprodukten derartiger Wertpapiere 09, z. B. Druckbilder mehrerer derartiger Wertpapieren 09 enthaltende Bedruckstoffabschnitte ausgeführt. Das Substrat 02, z. B. Bedruckstoff 02, kann durch - z. B. zellulose- oder bevorzugt baumwollfaserbasiertem Papier, durch Kunststoffpolymer oder durch ein Hybridprodukt hieraus gebildet sein. Es kann vor dem Beschichten in o. g. Auftrageinrichtung 04 unbeschichtet oder bereits beschichtet worden sein, es kann unbedruckt oder bereits ein- oder mehrfach bedruckt oder anderweitig mechanisch bearbeitet worden sein. Auf einem Längsabschnitt bahnförmigen Substrates 02 oder einem Bogen eines bogenförmigen Substrates 02 sind bevorzugt mehrere Nutzen 09, z. B. herzustellende Banknoten 09, in einer Zeile nebeneinander und mehrere derartiger Zeilen von Nutzen 09 bzw. deren Druckbild in Transportrichtung T hintereinander angeordnet bzw. im Verlauf der Bearbeitung des Substrates 02 anzuordnen (siehe z. B. Fig. 2 und Fig. 3).

Die als Druckmaschine 01 ausgeführte Maschine 01 kann grundsätzlich ein oder mehrere Druckeinheiten 04 mit einem oder mehreren Druckwerken beliebiger Druckverfahren umfassen. In bevorzugter Ausführung umfasst sie jedoch eine Druckeinheit 04 mit zumindest einem nach dem Flexodruckverfahren oder bevorzugt nach dem Siebdruckverfahren arbeitenden Druckwerken 11; 12, durch welches das optisch variable Beschichtungsmittel 06 auf einer ersten Seite des Bedruckstoffs 02 aufgetragen wird bzw. werden kann. Durch die genannten Druckverfahren, insbesondere das Siebdruckverfahren, ist eine gegenüber anderen Druckverfahren größere Schichtstärke aufbringbar. Der Ausdruck der "ersten Seite" des Substrates 02 bzw. Bedruckstoffs 02 ist hierbei willkürlich gewählt und soll diejenige Seite des Bedruckstoffs 02 bezeichnen, auf welcher das optisch variable Beschichtungsmittel 06 aufgetragen ist bzw. wurde oder werden kann.

In dargestellter und bevorzugter Ausgestaltung umfasst die Druckmaschine 01 eine Bedruckstoffvorlage 13, z. B. einen Rollenabwickler 13 oder aber bevorzugt einen Bogenanleger 13, von welchem der z. B. bahn- oder bevorzugt bogenförmige Bedruckstoff 02 - ggf. über weitere Druck- oder Bearbeitungseinheiten - der das optisch variable Beschichtungsmittel 06 auftragenden Druckeinheit 04, z. B. Flexo- oder insbesondere Siebdruckeinheit 04, mit mindestens einem Druckwerk 11; 12, z. B. Flexo- oder insbesondere Siebdruckwerk 11; 12, zugeführt wird bzw. werden kann. In dargestellter und vorteilhafter Ausführung sind zwei Siebdruckwerke 11; 12 vorgesehen, die bevorzugt in einer selben Druckeinheit 04 zusammengefasst sind und zwischen je einem Formzylinder 14; 16, z. B. einem Siebdruckzylinder 14; 16, und einem gemeinsamen Gegendruckzylinder 17 zwei Druckstellen für die selbe, hier erste, Seite des Bedruckstoffs 02 bilden (siehe z. B. Fig. 4). Durch die Ausführung als Siebdruckwerk 11; 12 ist Beschichtungsmittel 06 auch in größerer Schichtdicke aufbringbar. Im Transportpfad zwischen den beiden Druckstellen kann eine auf die erste Seite eines durch die Druckeinheit 04 zu fördernden Bedruckstoffs 02 gerichtete Trocknungs- und/oder Aushärteeinrichtung 18, z. B. ein UV-Trockner 18 vorgesehen sein. Es kann mit lediglich einem oder beiden der Siebdruckwerke 11; 12 optisch variables Beschichtungsmittel 06 auftragbar sein oder aufgetragen werden.

Bevorzugt umfasst das Druckwerk 11; 12 als bildgebenden Zylinder einen Formzylinder 14; 16 mit einer Vielzahl von, insbesondere gleichartigen und/oder selben, bildgebenden Drucksujets oder, insbesondere gleichartigen und/oder selben, Gruppen von bildgebenden Drucksujets am Umfang umfasst, welche auf einer der Druckbildlänge entsprechenden Umfangslänge in mehreren quer zur Transportrichtung äquidistant voneinander beabstandeten Spalten und auf einer der Druckbildbreite entsprechenden Zylinderbreite in mehreren in Transportrichtung äquidistant voneinander beabstandeten Zeilen angeordnet sind. Diese Drucksujets sind im Fall eines nach dem Flexodruck arbeitenden Druckwerks 11; 12 in Art von Hochdruckreliefs und im bevorzugten Fall eines nach dem Siebdruck arbeitenden Druckwerk 11; 12 in Art von Durchdruckschablonen ausgebildet.

Von der das optisch variable Beschichtungsmittel 06 auftragenden Druckeinheit 04 ist der Bedruckstoff 02 über Fördermittel einer ersten Fördereinrichtung 19 der Ausrichtvorrichtung 07 zuführbar. Für den Fall bahnförmigen Bedruckstoffs 02 können dies ein oder mehrere zwangsgetriebene oder ungetriebene Walzen sein, über welche der Bedruckstoff 02 eingangsseitig in die Ausrichtvorrichtung 07 führbar ist bzw. geführt wird. Für den bevorzugten Fall bogenförmigen Bedruckstoffs 02, d. h. einzelne die Maschine 01 durchlaufende Bedruckstoffbogen 02, sind als Fördermittel bogenfördernde Mittel vorgesehen.

Diese bogenfördernde Mittel können in einer nicht dargestellten Ausführung durch eine oder mehrere Transferzylinder oder-trommeln gebildet sein, die den Bedruckstoffbogen 02 aus der Druckeinheit 04, z. B. vom Gegendruckzylinder 17, übernehmen und ggf. über einen oder mehrere weitere Transferzylinder oder-trommeln eingangsseitige an die Ausrichtvorrichtung 07 abgeben. Vorzugsweise ist die erste Fördereinrichtung 19 jedoch als Greiferumlaufförderer 19, z. B. als sog. Kettengreifersystem 19 ausgeführt, welches auf beiden Gestellseiten umlaufende Endloszugmittel 21, z. B. Endlosketten 21 umfasst, welche quer zur Transportrichtung T verlaufende Greiferleisten 22 tragen. Durch die Greiferleisten 22 sind vorlaufende Bogenenden greifbar, die Bedruckstoffbogen 02 so entlang des Förderweges transportierbar und am Zielort an das entsprechende Förder- oder Aufnahmemittel abgebbar. Vorzugsweise befindet sich zumindest im Übernahmebereich des Bedruckstoffbogens 02 aus der Druckeinheit 04 und im Bereich der Abgabe des selben an die Ausrichtvorrichtung 07 jeweils ein Kettenrad 23; 24, auch Kettengreiferrad 23; 24 genannt.

Nach Durchlaufen der unten detaillierter beschriebenen Ausrichtvorrichtung 07 ist der Bedruckstoff 02 über Fördermittel einer weiteren, z. B. zweiten Fördereinrichtung 26 einer Produktaufnahme 27 zur Aufnahme des in der Maschine 01 ver- und/oder bearbeiteten Bedruckstoffs 02, z. B. einem Aufwickler 27 im Fall von bahnförmigem Bedruckstoff 02 oder einer Stapelauslage 27 im bevorzugten Fall bogenförmigen Bedruckstoffs 02, führbar. Für den Fall bahnförmigen Bedruckstoffs 02 können dies wieder ein oder mehrere zwangsgetriebene oder ungetriebene Walzen sein, welche den Transportpfad der ersten Fördereinrichtung 19 durch die Ausrichtvorrichtung 07 fortsetzten und über welche der Bedruckstoff 02 eingangsseitig in den Aufwickler 27 führbar ist bzw. geführt wird. Für den bevorzugten Fall bogenförmigen Bedruckstoffs 02 sind als Fördermittel bogenfördernde Mittel vorgesehen.

Diese können wie oben durch eine oder mehrere Transferzylinder oder-trommeln gebildet sein, die den Bedruckstoffbogen 02 aus der Ausrichtvorrichtung 07 übernehmen und stromabwärts an die Stapelauslage 27 abgeben. Vorzugsweise ist die zweite Fördereinrichtung 26 wie schon die erste als Greiferumlaufförderer 26, z. B. Kettengreifersystem 26 mit umlaufenden Endloszugmitteln 28, z. B. Endlosketten 28, einem oder mehreren Kettenrädern 31 bzw. Kettengreiferrädern 31 sowie Greiferleisten 29 ausgebildet, durch welche die Bedruckstoffbogen 02 vom Transportpfadabschnitt der Ausrichtvorrichtung 07 übernommen und z. B. der Stapelauslage 27 zugeführt werden (siehe z. B. Fig. 1).

Am von der Ausrichtvorrichtung 07 wegführenden Transportpfad kann eine zusätzliche Trockeneinrichtung mit einem oder mehreren auf die erste Seite des Bedruckstoffs 02 gerichteten Trocknern 32, z. B. Strahlungstrocknern 32, vorgesehen sein. In einer nicht dargestellten Weiterbildung ist auf dem Transportpfad zwischen Ausrichtvorrichtung 07 und Stapelauslage 27, insbesondere hinter der zusätzlichen Trockeneinrichtung im Transportpfad zwischen Ausrichtvorrichtung 07 und Produktaufnahme 27, eine Kühleinrichtung vorgesehen. Diese kann beispielsweise als Kühlwalze ausgeführt sein, welche zwischen der von der Ausrichtvorrichtung 07 kommenden zweiten Fördereinrichtung 26 und einer dritten, z. B. ebenfalls als Greiferumlaufförderer, z. B. Kettengreifersystem ausgeführten Fördereinrichtung angeordnet ist. In einer Weiterbildung kann eine nicht dargestellte Inspektionseinrichtung, z. B. eine Flächen oder Zeilenkamera, vorgesehen und beispielsweise auf ein im Transportpfad liegendes Mantelflächensegment der als Kühlwalze oder anderweitig ausgebildeten Walze gerichtet sein.

Die im Folgenden detailliert dargelegte Ausrichtvorrichtung 07 ist in ihren Ausführungen, Ausführungsvarianten oder Konfigurationen zwar grundsätzlich beliebig, jedoch bevorzugt in einer oben beschriebenen Maschine 01 bzw. Druckmaschine 01 vorgesehen oder vorsehbar. In einer vorteilhaften Ausgestaltung ist sie in Art eines Moduls ausgeführt und mit ein- und ausgangsseitigen Schnittstellen zu den offenen Abschnittenden eines sich stromauf- und stromabwärts fortsetzenden Fördersystems in den Transportpfad der auszurüstenden Maschine 01 einfügbar.

Die Vorrichtung 07 zum Ausrichten optisch variabler Bildelemente 03, z. B. zum Bilden des optisch variablen Effektes in das zuvor - z. B. in Form von Druckelementen 08 - auf das Substrat 02, insbesondere Bedruckstoff 02, aufgebrachte optisch variable Beschichtungsmittel 06, umfasst einen definierten Transportpfad, entlang welchem das durch die Ausrichtvorrichtung 07 zu fördernde Substrat 02 von einem Eingangsbereich, in welchem das zu behandelnde und auf seiner ersten Seite optisch variables Beschichtungsmittel 06 aufweisende Substrat 02 zugeführt wird bzw. zuführbar ist, in definierter Weise über wenigstens einen magnetisch wirksamen Zylinder 33, kurz Magnetzylinder 33, in einen Ausgangsbereich geführt oder gefördert wird. Dabei ist als erste, das optisch variable Beschichtungsmittel 06 aufweisende Seite insbesondere diejenige Seite zu verstehen, auf welcher beispielsweise stromaufwärts im Transportpfad durch die Auftrageinrichtung 04 das optisch variable Beschichtungsmittel 06 auftragbar ist bzw. aufgetragen wird oder wurde.

Es können grundsätzlich auch zwei derartige Zylinder 33 vorgesehen sein, die auf die selbe oder aber auf verschiedenen Seiten eines entlang des Transportpfades zu fördernden Substrates 02 angeordnet sind. Der erste oder einzige Magnetzylinder 33 ist im Transportpfad des zu fördernden Substrates 02 bevorzugt auf dessen zweiter Seite angeordnet, sodass er mit seiner ersten, insbesondere stromaufwärts inline mit optisch variablem Beschichtungsmittel 06 beschichteten Seite beim Transport über den ersten bzw. einzigen Magnetzylinder 33 nach außen weist.

Der Magnetzylinder 33 weist im Bereich seines Außenumfangs eine Mehrzahl von ein Magnetfeld bewirkenden Vorrichtungen 34 auf, im Folgenden kurz auch Magnetvorrichtungen 34 bezeichnet, die jeweils zumindest ein Magnetelement 44 umfassen und durch diesen einer Orientierung zumindest eines Teils der magnetischen oder magnetisierbaren Partikel des auf dem passierenden Bedruckstoff 02 aufgebrachten Beschichtungsmittels 06 dienen. Als ein Magnetfeld bewirkende Vorrichtung 34 bzw. Magnetvorrichtung 34 sind hier allgemein magnetisch wirksame Vorrichtungen zu verstehen, die dauerhaft oder schaltbar zumindest zur Seite des Transportpfades hin ein (insbesondere zur Ausrichtung von im Beschichtungsmittel 06 enthaltenen Partikeln auf dem wie hier beschrieben darüber geführten Substrat 02 hinreichend starkes) Magnetfeld bewirken. Die Magnetelemente 44 können dabei durch Permanentmagnete mit oder ohne Gravur, durch Elektromagnete oder durch Kombinationen ein mehrerer Permanent- und/oder ein oder mehrerer Elektromagnete gebildet sein. Unabhängig davon, ob es sich um einen einzelnen oder eine Kombination aus mehreren Permanent- und/oder Elektromagneten handelt, werden diese einer Magnetvorrichtung 34 zugeordneten und zur Ausrichtung wirksamen Magnetanordnungen insgesamt im Folgenden kurz als Magneten 44 bezeichnet. Sämtliche oder zumindest ein Teil der Magnete 44 sind rotierbar am betriebsbereiten Zylinder 33 angeordnet.

Für den Fall oben genannter Mehrzahl von Nutzen 09 je Substrat 02 z. B. je Substratabschnitt oder Bedruckstoff- bzw. Substratbogen 02 sind im Umfang mehrere Reihen quer zur Transportrichtung T voneinander beabstandeter Magnetvorrichtungen 34 vorgesehen bzw. vorsehbar, die in Abwicklung auf dem Substrat 02 mit dem Muster der auf dem Substrat 02 mit Magnetfeldern zu beaufschlagenden Bildelemente 03 korrespondieren. Mit der o. g. Führung des Substrates 02 über den Magnetzylinder 33, wobei beispielsweise dessen erste Seite beim Transport über den ersten Zylinder 33 nach außen weist, erfolgt ein Ausrichtungen bzw. Orientieren der Partikel mittels der Magnetvorrichtungen 34, hier also z. B. durch das Substrat 02 hindurch. Der unbestückte Zylinder wird hier auch als Zylinderkörper bezeichnet, welcher mit Magnetvorrichtungen 34 bestückbar ist und als Magnetzylinder 33 wirksam ist.

Wie bereits erwähnt, umfassen ein Teil oder sämtliche der Magnetvorrichtungen 34 einen um eine Achse R rotierbaren Magneten 44. Der Magnet 44 ist insbesondere motorisch rotativ zwangsangetrieben. Dabei kann ein von der der Magnetvorrichtungen 34 umfasster Motor 46, insbesondere als Elektromotor 46, im Aufbau der betreffenden Magnetvorrichtung 34 integriert aber als eigenes Bauteil von dieser Magnetvorrichtung 34 umfasst sein. In einer vorteilhaften Weiterbildung kann der Motor 46 als Schrittmotor oder als ein bezüglich seiner Drehzahl und/oder Winkellage regelbarer Motor 46 mit einem motorinternen oder lastseitig gekoppelten Drehzahl- und/oder Winkellagegeber ausgebildet sein.

Die Achse R, insbesondere Rotationsachse R für die Rotation des Magneten 44 verläuft vorzugsweise senkrecht zur Zylinderhüllfläche, d. h. senkrecht zur Zylinderachse und letztere schneidend. Zumindest verläuft sie jedoch in einem Kegel mit einem maximalen Kegelwinkel von 15° um diese Senkrechte zur und durch die Zylinderachse.

Vorzugsweise ist die Magnetvorrichtung 34 lösbar am Zylinder 33 derart angeordnet oder anordenbar, so dass sie in montiertem Zustand an einem definierten Ort am Umfang des Zylinders 33 anordenbar und vorzugsweise gänzlich vom Zylinder 33 entfernbar und/oder am Umfang des Zylinders 33 in Axial- und/oder Umfangsrichtung positionierbar ist.

Hierzu umfasst die Magnetvorrichtung 34 einen den Magnet 44 und den Motor 46 aufnehmenden ein- oder mehrteiligen Träger 47, beispielsweise ein ein- oder mehrteiliges Gestell 47 oder Gehäuse 47, welcher vorzugsweise zumindest ein der betreffenden Magnetvorrichtung 34 zugeordnetes Verbindungselement 94 zur lösbaren und/oder positionierbaren Anordnung der Magnetvorrichtung 34 am Magnetzylinder 33 umfasst. In einer vorteilhaften, hier dargelegten Ausführung ist der Träger 47 - und damit die Magnetvorrichtung 34 - mehrteilig ausgebildet und umfasst ein Tragelement 47.1, z. B. einen Sockel 47.1 oder eine nach außen hin offene Aufnahme 47.1, auf welchem oder in welcher lösbar ein den Magneten 44 und den Motor 46 umfassender Teil 43 der Magnetvorrichtung 34, z. B. hier als Magneteinheit 43 bezeichnet, befestigbar ist bzw. befestigt wird (siehe z. B. Fig. 14, Fig. 15 oder Fig. 16). Die Magneteinheit 43 kann ein eigenes Gehäuse 47.2 aufweisen. Vorzugsweise weist in dieser Ausführung das Tragelement 47.1 Anschlusselemente zum Zuführung der elektrischen Leistung und/oder der Signale auf und/oder das mindestens eine Verbindungselement 94, welches lösbar am Zylinder 33 derart anordenbar ist, sodass es in montiertem Zustand an einem definierten Ort am Umfang des Zylinders 33 angeordnet und beispielsweise gänzlich vom Zylinder 33 entfernbar und/oder am Umfang des Zylinders 33 in Axial- und/oder Umfangsrichtung positionierbar ist. Das Tragelement 47.1 ist dann beispielsweise bereits bestückt mit der Magneteinheit 43 am Umfang positionierbar oder aber am Umfang positionierbar und anschließend mit der Magneteinheit 43 bestückbar.

Zur Befestigung der Magnetvorrichtungen 34 können grundsätzlich jede Art von die Magnetvorrichtung 34 am Umfang des Magnetzylinders 33 fixierende Paarungen von reib- oder formschlüssig zusammen wirkenden Verbindungselemente 94; 96 vorgesehen sein. Im vorliegenden Fall ist bevorzugt eine reibschlüssige bzw. Klemmverbindung 94, 96 zwischen der jeweiligen Magnetvorrichtung 34 und dem Zylinder 33 vorgesehen, die ein kontinuierliches Positionieren der Magnetvorrichtung 34 in Umfangsrichtung über zumindest einen Umfangsabschnitt von mehr als 10 mm, bevorzugt mehr als 50 mm, besonders bevorzugt kontinuierlich über zumindest den halben Zylinderumfang erlaubt. Diese kann beispielsweise durch ein an der Magnetvorrichtung 34 vertikalbewegliches Verbindungselement 94, z. B. ein Klemmelement 94, insbesondere Klemmklotz 94, gebildet sein, der durch eine Nut hindurch von unten, insbesondere beidseitige, gegen ein zylinderfestes Verbindungselement 96, z. B. eine Abstützung 96, insbesondere eine Stützrippe 96, heranziehbar ist (siehe z. B. Fig. 14, Fig. 15 oder Fig. 16). Das Heranziehen gegen die Abstützung 96 kann beispielsweise über eine Schraubverbindung, z. B. eine durch eine im Innern der Magnetvorrichtung 34 durch den Boden des Trägers 47, insbesondere Tragelementes 47.1, ragende und mit einem Gewinde im Klemmelement 94 zusammen wirkende Schaube 97 erfolgen. Dabei kann das der Magnetvorrichtung 34 zugeordnete Verbindungselement 94 am Gehäuse 47 oder Gestell 47 einer betriebsmäßig unteilbaren Magnetvorrichtung 34 oder an einem o. g. lösbaren Tragelement 47.1 vorgesehen sein.

Die Magnetvorrichtungen 34 können in oder an mehreren, z. B. zwischen vier und sieben, insbesondere zwischen vier und sechs, axial voneinander beabstandeten und bevorzugt in axialer Richtung positionierbaren Ringelementen 37 angeordnet oder anordenbar sein, wobei in oder an diesen Ringelementen 37 wiederum jeweils mindestens ein, bevorzugt mehrere, z. B. zwischen zwei und zwölf, vorteilhaft zwischen fünf und zehn, Magnete 44 bzw. Magnetvorrichtungen 34 in Umfangsrichtung hintereinander und bevorzugt in Umfangsrichtung positionierbar angeordnet oder anordenbar sind (siehe z. B. Fig. 6). Die Ringelemente 37 sind im Bereich ihres Außenumfangs beispielsweise durch umlaufende Abdeckungen 48, z. B. mit den Ringrippen einstückig verbundene Decken 48 oder aufgesetzte Deckbleche 48, geschlossen, in welchen z. B. oben genannte Saugöffnungen 49 sowie nicht bezeichnete Aussparungen am jeweiligen Ort der Magnetelemente 44 vorgesehen sind (exemplarisch angedeutet für einen Teil des rechten Ringelementes 37 in Fig. 6). Alternativ kann ein axial über sämtliche Ringelemente 37 reichendes Deckblech 48 vorgesehen sein, welches an den betreffenden Stellen die Aussparungen und/oder Saugöffnungen 49 umfasst. Die Saugöffnungen 49, insbesondere darunter liegende Saugkanäle 51, stehen mit einer Vakuumpumpe in Leitungsverbindung. So ist beispielsweise eine durch wenigstens einen, bevorzugt durch beide der Zylinderzapfen 52.1; 52.2, zentral in axialer Richtung verlaufende Leitung 53, z. B. als Bohrung 53, vorgesehen, welche stirnseitig über eine Drehdurchführung 54 mit einer Unterdruckleitung bzw. Unterdruckquelle verbunden ist und zylinderseitig, beispielsweise über eine oder mehrere Versorgungsbohrungen 56 und vorzugsweise einem oder mehreren Ventilen 57, mit den Saugöffnungen 49, insbesondere den Saugkanälen 51, in Leitungsverbindung stehen.

Der Magnetzylinder 33 kann für den Fall bahnförmigen Substrates 02 ohne jegliche auf das Substrat 02 wirkende Haltemittel ausgeführt sein. Ggf. können am Umfang o. g. Saugluftöffnungen vorgesehen sein, die mit einer Vakuumpumpe verbunden sind und für ein sicheres Aufliegen des Substrates 02 auf der Mantelfläche sorgen. Für den hier bevorzugten Fall bogenförmigen Substrates 02 sind am Umfang des Zylinders 33 vorzugsweise Haltemittel 36, z. B. Greifer 36 einer sog. Greiferleiste, vorgesehen, durch welche ein über den Zylinder 33 zu fördernder Substratbogen 02 mit seinem vorlaufenden Ende aufgenommen und während einer Rotation des Zylinder 33 über einen Winkelbereich hinweg gehalten werden kann bzw. wird. Ein derartig ausgestalteter Magnetzylinder 33 dient dabei gleichzeitig dem Transport des Substrates 02.

Der Magnetzylinder 33 ist mit zwei über den Zylinderballen stirnseitig hinausragende Zylinderzapfen 52.1; 52.2 rotierbar in Gestellwänden 38; 39, z. B. Seitenteilen 38; 39 eines die Bauteile der Ausrichtvorrichtung 07 tragenden Gestells gelagert. Dabei sollen unter den Zylinderzapfen 52.1; 52.2 auch die hier dargestellte Ausführung verstanden werden, wonach obige "Zylinderzapfen" 52.1; 52.2 durch über den Zylinderballen hinaus ragende Enden einer durchgehenden Welle 52 sind. In besonders zu bevorzugender Ausführung ist die Lagerung derart ausgeführt, sodass der Zylinder 33 aus dem Gestell und wieder einsetzbar ist. Hierzu sind beide stirnseitige Zapfen 52.1; 52.2 vorzugsweise auf einer Lagerschale 58.1 eines mehrteiligen Radiallagers 58 abgestützt, welches im betriebsbereiten Zustand durch eine zweite Lagerschale 58.2 zu einem geschlossenen Lagerring vervollständigt ist. Einer der beiden Zapfen 52.1; 52.2 wird im betriebsbereiten Zustand durch ein Wellenstück 59, d. h. eine Welle 59, z. B. Antriebswelle 59 fortgesetzt, die im montierten Zustand des Zylinders 33 abtriebseitig mit dem Zapfen 52.1; 52.2 drehfest verbunden ist. Antriebsseitig ist die Welle 59 z. B. drehfest mit einem den Zylinder 33 rotatorisch antreibenden Antriebsrad 61, z. B. schrägverzahntem Zahnrad 61, verbunden, welches beispielsweise über einen Antriebszug gemeinsam mit einem anderen Aggregat der Maschine 01 oder durch einen eigens vorgesehenen Antriebsmotor angetrieben ist. Der andere Zapfen 52.2; 52.1 kann grundsätzlich auch durch eine Antriebswelle fortgesetzt sein und/oder eine Leitung 53 für die Saugluft mit stirnseitiger Öffnung umfassen.

Die Zapfenlänge und Anordnung des Radiallagers 58 sind vorzugsweise derart bemessen, sodass die Gesamtlänge des die Zapfen 52.1; 52.2 umfassenden Zylinders 33 kleiner ist als die lichte Weite des Gestells auf zumindest einem bis nach außerhalb des Gestells radial, insbesondere im Wesentlichen vertikal, verlaufenden Bewegungspfades zur Entnahme des Zylinders 33. Zwischen einem eine stirnseitige Öffnung einer Leitung 53 für die Saugluft umfassenden Zapfen 52.1; 52.2 und dessen Fortsetzung - z. B. als Antriebswelle 59 oder einem z. B. dem Anschluss von Saugluft dienenden Wellenstück 62 direkt zu einer Drehdurchführung 54 - kann eine ein- oder mehrteilige Dichtung 78 vorgesehen sein, welche im montierten Zustand durch eine mittige Ausnehmung die Leitung 53 für die Saugluft fortsetzt, im Fall der Fortsetzung durch eine Welle 59 jedoch die drehfeste Verbindung zwischen Zapfen 52.1; 52.2 und Welle 59 übernimmt oder zumindest eine entsprechende drehfeste Verbindung zwischen Welle 59 und Zapfen 52.1; 52.2 aufnimmt. Die Dichtung 78 kann zwei keilartige Scheiben umfassen, die mit ihren schräg abfallenden Flächen gegeneinander verspannbar sind.

In einer Weiterbildung sind die die Zapfen des Zylinders 33 aufnehmenden Lagermittel und/oder beispielsweise die Zapfen 52.1; 52.2 des Zylinders 33 derart ausgestaltet, dass die Zylinderposition im Gestell wahlweise statt mit dem Magnetzylinder 33 mit einem reinen Transferzylinder (ohne Magnetvorrichtungen 34) bestückbar ist.

Dem - bevorzugt aus dem Gestell entnehmbaren - Magnetzylinder 33 ist wenigstens ein Übertrager 63 zur Übertragung von elektrischer Energie und/oder von Steuersignalen von außen in oder an den rotierenden Zylinders 33 vorgesehen. Dieser Übertrager 63 ist bevorzugter Weise als berührungsloser Übertrager 63, z. B. als elektromagnetischer Koppler 63, ausgeführt, und dient sowohl der Übertragung von elektrischer Energie, um beispielsweise die Motoren 46 anzutreiben, als auch der Übertragung von Signalen für die Motorsteuerung, z. B. von Steuervorgaben für im Zylinder 33 mitgeführte Steuerungsmittel, z. B. einer Mikroprozessorsteuerung, oder direkt den Motorsteuerungen zuzuleitenden Steuersignalen. Derartige Vorgaben oder Steuersignale können einen Sollstatus ("aktiv" / "inaktiv") und/oder die Solldrehzahl für den betreffenden Motor 46 und/oder eine Information zur aktuellen Maschinengeschwindigkeit und/oder Parameterwerte für die Parametrierung der Steuerungsmittel und/oder der Motorsteuerungen umfassen.

Hierzu umfasst ein als berührungsloser Übertrager 63 ausgebildeter Koppler 63 zwei relativ zueinander rotierbare Übertragerteile 64; 66, nämliche einen gestellfesten Übertragerteil 64 und einem zumindest im montierten Zustand des Zylinders 33 bzw. im Betrieb zylinderfesten Übertragerteil 66, mittels denen die Steuersignale und/oder Steuervorgaben über elektromagnetische Signale und/oder Felder übertragen werden und/oder übertragbar sind. Die Übertragerteile 64; 66 sind vorzugsweise ringförmig, insbesondere als geschlossene Ringe, ausgebildet und jeweils konzentrisch um die Rotationsachse des Magnetzylinders 33 angeordnet. In bevorzugter Ausführung sind die - bevorzugt ringförmigen - Übertragerteile 64; 66 axial nebeneinander angeordnet und weisen -zumindest was ihre zur elektromagnetischen Übertragung wirksamen Wirkelemente wie z. B. Spulen und/oder Leiterschleifen betrifft - keine gegenseitige Durchdringung in axialer Richtung auf. Eine Übertragung erfolgt dabei über die Stirnseiten bzw. den dazwischenliegenden Spalt.

Zur Übertragung von Steuersignalen und/oder Steuervorgaben zum Zylinder 33 hin wirkt der z. B. am Gestell verdrehfest angeordnete Übertragerteil 64 z. B. als Sendeeinheit 64 und der zylinderfeste Übertragerteil 66 als mit dieser drahtlos signaltechnisch koppelbare Empfangseinheit 66. Über diese Kopplung sind die Steuersignale und/oder Steuervorgaben insbesondere von einer Maschinensteuerung S oder einer in dieser integrierten Steuerung S in den Zylinder 33 übertragbar. Für den Fall des entnehmbaren Zylinders 33 ist der im Betrieb zylinderfeste Übertragerteil 66 an dem im Gestell verbleibenden rotierbaren Teil, z. B. dem Wellenstück 59 oder 62, angeordnet und bleibt somit bei Entnahme des Zylinders 33 im Gestell. Damit sind Fehler oder eine aufwändige Justierung beim Wiedereinsetzen vermeidbar.

In einer vorteilhaften Ausführung ist der Koppler 63 zur bidirektionalen Signalübertragung mit einem ersten Übertragungskanal 67 zur oben dargelegten Übertragung von Steuersignalen und/oder Steuervorgaben zum Zylinder 33 hin und mit einem zweiten Übertragungskanal 68 zur umgekehrten Übertragung von Signalen, z. B. zur Übertragung eines Ist-Status ("dreht" / "steht") der Motoren 46 und/oder von Fehlermeldungen der Motoren 46 wie z. B. "defekt" und/oder zu Drehlagen und/oder Winkelgeschwindigkeiten der Motoren 46, vom Zylinder 33 zurück zum gestellfesten Übertragerteil 64 und von dort zur außenliegenden Steuerung ausgeführt. Für den zweiten Übertragungskanal 68 ist der zylinderfeste Übertragerteil 66 als Sendeeinheit 66 und der gestellfeste Übertragsteil 64 als Empfangseinheit 64 wirksam.

Die Signalübertragung auf zumindest dem letzten Teilstück von der externen Steuerung S zum gestellfesten Übertragerteil 64, insbesondere einer in diesem umfassten Datenelektronik 69, die berührungslose Übertragung zum zylinderfesten Übertragerteil 66, insbesondere einer in diesem umfassten Datenelektronik 71, und von dort zu den Motoren 46, insbesondere der Steuerlogik 72 der Motorsteuerungen oder eines zentralen Steuerungsmittels und/oder die Signalübertragung in umgekehrter Richtung erfolgt über ein Bussystem 73; 74, bevorzugt über einen CAN-Bus 73; 74, und/oder basiert auf einem standardisierten Kommunikationsprotokoll für Datenbusse, z. B. einem CAN-Protokoll, insbesondere CANopen ^{®}. Dabei soll die Strecke zwischen den beiden Datenelektroniken 69; 71 trotz streckenweise elektromagnetischer und zum Teil immaterieller Übertragungsstrecke aufgrund des durchgängigen Protokolls als zum genannten Bussystem 73; 74 gehörig aufgefasst werden.

In bevorzugter Ausgestaltung wird die elektrische Energie zum Betreiben der Motoren 46 und ggf. von energiekonsumierenden Steuermitteln ebenfalls berührungslos über den Koppler 63 übertragen. Diese Übertragung erfolgt z. B. ebenfalls über elektromagnetische Induktion generatorisch. Hierbei wird beispielsweise von einer außenliegenden Leistungsquelle P dem gestellfesten Übertragerteil 64, insbesondere einer von diesem umfassten Leistungselektronik 76 elektrische Leistung zugeführt, diese über elektromagnetische Induktion berührungslos dem zylinderfesten Übertragerteil 66, insbesondere einer von diesem umfassten Leistungselektronik 77, zugeführt, und schließlich dort der Zufuhr von Leistung p für den Betrieb der Motoren 46 dient. Während die Leistungsquelle P beispielsweise eine 24V DC-Spannung bereitstellt, wird durch die Leistungselektronik 77 des zylinderfesten Übertragerteils 66 für einen Leistungsteil p der Motoren 46 Leistung mit einer Spannung von 12V DC bereitgestellt.

Als außerhalb des Zylinders 33 liegende Steuerung S kann eine SPS vorgesehen sein, welche ihrerseits mit der Maschinensteuerung S verbunden oder in diese integriert ist. Zwischen der Steuerung S und der Datenelektronik 69 des gestellfesten Übertragerteils 64 kann ein Konverter vorgesehen sein, der die von der Steuerung S kommenden Signale auf ein oben als bevorzugt dargelegtes CAN-Bus-Protokoll umsetzt.

Grundsätzlich kann der Übertrager 63 auf einer beliebigen der beiden Stirnseiten des Zylinders 33 vorgesehen sein. Indem antriebsseitig z. B. bereits eine - auch für den Fall einer oben genannten möglichen Entnahme des Zylinders 33 am Gestell verbleibende - Welle 52 vorgesehen ist, ist der Übertrager 63 vorteilhaft auf der antriebseitigen Stirnseite des Zylinder 33 vorgesehen. Insbesondere für den Fall eines beidseitigen Saugluftanschlusses ist auf dieser antriebsseitigen Stirnseite zusätzlich auch der oben genannte Saugluftanschluss mit z. B. einer oben genannter Leitung 53, einer Drehdurchführung 54 und ggf. einer Dichtung 78 vorgesehen.

Der Übertrager 63 ist vorzugsweise derart am Gestell, bzw. an der betreffenden Gestellwand 38, angeordnet, sodass er am Gestell verbleiben kann während der Zylinder 33 samt den Zapfen 52.1; 52.2 aus dem Gestell gehoben wird. Hierzu und aus Gründen einer möglichst geringen lichten Weite ist zumindest der gestellfeste Übertragerteil 64 beispielsweise zumindest teilweise, bevorzugt in seiner gesamten Länge in Axialrichtung, in einer Ausnehmung in der Gestellwand 38 derart angeordnet, sodass er auf der Gestellinnenseite in die Gestellebene zumindest eintaucht oder bevorzugt gänzlich in ihr aufgenommen ist. Noch vorteilhafter ist eine Ausführung, in welcher zusätzlich auch der im Betrieb zylinderfeste Übertragerteil 66 zumindest teilweise in die Gestellebene eintaucht oder gar gänzlich in ihr aufgenommen ist. In dieser Ausführung muss die lichte Weite des Gestells nur geringfügig oder unwesentlich größer ausgeführt werden bzw. sein als die Länge des Zylinders 33 mit Zapfen 52.1; 52.2.

Die oben genannten Signale und/oder die elektrische Leistung wird dem gestellfesten Übertragerteil 64 über entsprechende Anschlüsse 79; 81 zugeführt und aus dem zylinderfesten Übertragerteil 66 über entsprechende Anschlüsse 82; 83 in den Zylinder 33 abgeführt.

Dabei können eine entsprechende Signalleitung 84 und/oder eine Leitung 86 zur Leistungsversorgung in einer axial verlaufenden Nut 87 in der Welle 52 geführt sein, und jeweils auf axialer Höhe einer in Umfangsrichtung hintereinander angeordneten Gruppe von Magnetvorrichtungen 34 jeweils eine entsprechende Anzahl von Leitungszweige 84.1; 84.2; 86.1; 86.2 abzweigen. Aus Gründen der Zugänglichkeit kann die Nut 87 in oder direkt angrenzend zu einem die o. g. Greiferleiste aufnehmenden Kanal vorgesehen sein.

Die Leitungszweige 84.1; 84.2; 86.1; 86.2 zur Signalübertragung und/oder zur Leistungsversorgung können grundsätzlich direkt an oder in die Magnetvorrichtungen 34 geführt und dort angeschlossen, z. B. geklemmt sein. -Die Übertragung der Leistung und/oder Steuersignale kann jedoch auch wie z. B. in Fig. 14 und Fig. 15 dargestellt über in Umfangsrichtung zumindest über einen Umfangsabschnitt vorgesehene Kontaktpaare 88.1, 91.1; 88.2, 91.2; 89.1, 92.1; 89.2, 92.2) in Art eines Schleifkontaktes 88.1, 91.1; 88.2, 91.2; 89.1, 92.1; 89.2, 92.2 realisiert sein oder-wie z. B. in Fig. 16 bis Fig. 18 dargestellt - über jeweilige Leitungszweige 84.1; 84.2; 86.1; 86.2 und lösbare Steckverbindungen 98, 99 zur betreffenden Magnetvorrichtung 34 mit einem am Leitungsende vorgesehenen Verbindungsteil 98 und einem korrespondierenden, der Magnetvorrichtung 34 zuzurechnenden Verbindungsteil 99.

In, z. B. bzgl. eines Verkabelungsaufwandes besonders vorteilhafter Ausführung der elektrischen Verbindung über die in Art von Schleifkontakten 88.1, 91.1; 88.2, 91.2; 89.1, 92.1; 89.2, 92.2 ausgeführten Kontaktpaare 88.1, 91.1; 88.2, 91.2; 89.1, 92.1; 89.2, 92.2 sind diese bevorzugt durch zweispurige Schleifkontakte 88.1, 91.1; 88.2, 91.2; 89.1, 92.1; 89.2, 92.2 realisiert, die eine variable Positionierung der Magnetvorrichtung 34 in Umfangsrichtung kontinuierlich über zumindest 10 mm, bevorzugt zumindest 50 mm, im Idealfall über mindestens den halben Zylinderumfang erlauben.

Für kleinere Umfangsabschnitte kann dies grundsätzlich durch einen sich in Umfangsrichtung erstrechenden Abschnitt mit elektrisch leitenden Bahnen an der Unterseite oder an der Seite der Magnetvorrichtung 34 und durch korrespondierende ortsfeste, insbesondere federbelastete Kontaktstifte am Zylinderkörper realisiert sein. Auch ist es denkbar, sowohl an der Magnetvorrichtung 34 als auch am Zylinderkörper sich in Umfangsrichtung erstreckende elektrisch leitende Bahnabschnitte vorzusehen, die auf einem Umfangsabschnitt bei variierender Positionierung der Magnetvorrichtung 34 dennoch überlappen und einen Kontakt herstellen.

In bevorzugter Ausgestaltung der Ausführung mit Schleifkontakten 88.1, 91.1; 88.2, 91.2; 89.1, 92.1; 89.2, 92.2 sind jedoch als zufuhrseitige Kontaktelemente 88.1; 88.2; 89.1; 89.2 am Zylinder 33 im Bereich der für die Positionierung der Magnetvorrichtungen 34 vorgesehenen Umfangsabschnitten sich in Umfangsrichtung erstreckende elektrisch leitende Bahnen 88.1; 88.2; 89.1; 89.2, z. B. Leiterbahnen 88.1; 88.2; 89.1; 89.2 oder Stromschienen 88.1; 88.2; 89.1; 89.2, derart vorgesehen, sodass sich diese mit an den montierten Magnetvorrichtungen 34 korrespondierend vorgesehenen verbraucher- bzw. empfängerseitigen Kontaktelementen 91.1; 91.2; 92.1; 92.2, in elektrisch leitendem Kontakt befinden. Die der Magnetvorrichtung 34 zuzuordnenden Kontaktelemente 91.1; 91.2; 92.1; 92.2 sind z. B. am Träger 47, bevorzugt am Tragelement 47.1, angeordnet und/oder bevorzugt als federbelastete Kontaktstifte 91.1; 91.2; 92.1; 92.2 ausgebildet, welche beim Einsetzen der Magnetvorrichtung 34 am Zylinder 33 gegen die Leiterbahnen 88.1; 88.2; 89.1; 89.2gedrückt werden und z. B. zumindest geringfügig einfedern.

In bevorzugter, z. B. in oben dargelegter und die Ringelemente 37 umfassender Ausführung des Magnetzylinders 33 verlaufen elektrisch leitende Bahnen 88.1; 88.2; 89.1; 89.2 abschnittsweise oder durchgehend über den gesamten, zur möglichen Bestückung mit Magnetvorrichtungen 34 vorgesehenen Umfangsabschnitt in einer in Umfangsrichtung verlaufenden Aussparung 93. Dabei können die Bahnen 88.1; 88.2; 89.1; 89.2 an einer oder beiden einander gegenüber liegenden Seitenwände verlaufen, wobei die Kontaktelemente 91.1; 91.2; 92.1; 92.2 dann entsprechend seitlich an der Magnetvorrichtung 34 vorgesehen sind. In bevorzugter Ausführung sind die Kontaktelemente 91.1; 91.2; 92.1; 92.2 jedoch an der im montierten Zustand ins Zylinderinnere weisenden Unterseite der Magnetvorrichtung 34 vorgesehen und wirken mit in der Aussparung 93 unterhalb der einzusetzenden oder eingesetzten Magnetvorrichtungen 34 in Umfangsrichtung verlaufenden Bahnen 88.1; 88.2; 89.1; 89.2 zusammen. Für die Signalübertragung und für die Versorgung mit elektrischer Leistung sind selbstverständlich jeweils zwei Kontaktelemente 91.1; 91.2; 92.1; 92.2 und zwei Bahnen 88.1; 88.2; 89.1; 89.2 sowie zwei die Bahnen 88.1; 88.2; 89.1; 89.2versorgende Leitungszweige 84.1; 84.2; 86.1; 86.2 vorgesehen.

In einer, z. B. im Hinblick auf einen besonders sicheren elektrischen Kontakt bei der Zuführung der elektrischen Leistung und/oder der Signale vorteilhaften Ausführung sind an jeder zu betreibenden Magnetvorrichtung 34, insbesondere an deren Träger 47, insbesondere am Tragelement 47.1, elektrische Anschlusselemente vorgesehen, in oder an welchen Enden von die elektrische Leistung und/oder die elektrischen Signale übertragenden Leitungszweigen 84.1; 84.2; 86.1; 86.2 reib-, form- oder ggf. stoffschlüssig befestigt bzw. befestigbar sind und über welche der betreffenden Magnetvorrichtung 34 die elektrische Leistung und/oder die Signale zuführbar ist bzw. sind. Für eine variable Positionierung der Magnetelemente 34 weisen die Leitungszweige 84.1; 84.2; 86.1; 86.2 bevorzugt eine gegenüber der tatsächlich benötigten Länge eine Überlänge auf.

In einer ersten Ausführungsvariante sind die mit den Leitungsenden verbundenen bzw. verbindbaren Anschlusselemente durch Eingänge einer als Kontaktleiste 98, z. B. Klemmleiste 98, ausgebildeten Verbindungsteil 98 gebildet, welche an der Magnetvorrichtung 34 angeordnet ist. Diese kann in der betriebsmäßig nicht zu teilenden Ausführung der Magnetvorrichtung 34 an deren Träger 47 vorgesehen sein. In der bevorzugt mehrteiligen Ausführung der Magnetvorrichtung 34 ist diese bevorzugt am die Magneteinheit 43 lösbar aufnehmenden Tragelement 47.1 angeordnet.

Für den Fall der in o. g. Weise mehrteiligen Ausführung der Magnetvorrichtung 34 sind die Anschlusselemente bzw. ist eine derartige Klemmleiste 98 beispielsweise an einer der Magneteinheit 43 abgewandten, z. B. ins Zylinderinnere weisenden Seite des Tragelementes 47.1 vorgesehen, wobei mit diesen Anschlusselementen bzw. Eingängen leitend verbundene Kontaktelemente 88.1, 88.2; 89.1; 89.2 auf der der Magneteinheit 43 zugewandten Seite vorgesehen sind. Beispielsweise sind die Kontaktelemente 88.1, 88.2; 89.1; 89.2 auf der der Magneteinheit 43 zugewandten Seite des Klemmelementes 94 unter einer Aussparung im Boden des zu klemmenden Tragelementes 47.1 vorgesehen und die Anschlusselemente auf der nach innen gerichteten Seite des Klemmelementes 94. Die Kontaktelemente 88.1, 88.2; 89.1; 89.2 sind derart zu korrespondierenden Kontaktelementen 91.1; 91.2, 92.1; 92.2 an der Magneteinheit 43, insbesondere in deren Bodenbereich, angeordnet, sodass die jeweils paarweise korrespondierenden Kontaktelemente 88.1, 88.2; 89.1; 89.2 91.1; 91.2, 92.1; 92.2 bei ordnungsgemäß auf- oder eingesetzter Magneteinheit 43 - beispielsweise durch di9e Aussparung im Boden des Tragelementes 47.1 hindurch - in elektrisch leitendem Kontakt stehen. Die korrespondierenden Kontaktelemente 91.1; 91.2, 92.1; 92.2 stehen in elektrischer Leitungsverbindung zum Motor 46 und/oder zu dessen Steuerlogik 72.

Die Anschlusselemente bzw. die Klemmleiste 98 und die hiermit elektrisch leitend verbundenen Kontaktelemente 88.1, 88.2; 89.1; 89.2 sind beispielsweise beidseitig einer aus elektrisch isolierendem Material ausgebildete Platte 101, z. B. einer Leiterplatte, vorgesehen. Dabei befinden sich beispielsweise auf der zum Zylinderinneren gerichteten Seite die Anschlusselemente, z. B. als Eingänge oben genannter Klemmleiste 98, und auf der anderen, zur Magneteinheit 43 hin weisenden Seite die Kontaktelemente 88.1, 88.2; 89.1; 89.2, z. B. als Kontaktflächen 88.1, 88.2; 89.1; 89.2. Die korrespondierenden Kontaktelementen 91.1; 91.2, 92.1; 92.2 an der Magneteinheit 43 sind beispielsweise als bevorzugt auch hier als federbelastete Kontaktstifte 91.1; 91.2; 92.1; 92.2 ausgebildet.

In einer dritten, z. B. bezgl. Kontaktsicherheit und Bedienkomfort besonders vorteilhaften Ausführung zur Energieversorgung und/oder Signalübermittlung an die einzelnen Magnetvorrichtungen 34 erfolgt dies je Magnetvorrichtung 34 über wenigstens eine lösbare Steckverbindungen, wobei anstatt o. g. Kontakt- bzw. Klemmleiste 98 ein als leitungsseitiges Steckerteil 99 ausgeführtes Verbindungsteil 99 vorgesehen ist, welches lösbar mit Kontakten eines an der Magnetvorrichtung 34 vorgesehenen, in den Figuren nicht sichtbaren Steckerteils elektrisch leitend verbindbar ist. Das magnetvorrichtungsseitige Steckerteil kann wie oben für die Anschlusselemente beschrieben direkt am einteiligen Gehäuse 47 oder Gestell 47 der Magnetvorrichtung 34 oder am Tragelement 47.1 der mehrteiligen Magnetvorrichtung 34 angeordnet sein.

Grundsätzlich können für jede der Magnetvorrichtung 34 von der o. g. Signalleitung 84 und/oder der o. g. Leitung 86 zur Leistungsversorgung jeweils entsprechende Leitungszweige 84.1; 84.2; 86.1; 86.2 zur Leistungsversorgung und/oder Signalübermittlung abzweigen.

In einer, z. B. bezgl. des Verkabelungsaufwandes vorteilhaften, Ausführungsvariante für die zweite und dritte Ausführung sind jedoch mehrere oder sämtliche Magnetvorrichtungen 34 einer in Umfangsrichtung hintereinander angeordneten Gruppe von Magnetvorrichtungen 34 seriell über Leitungszweigabschnitte von die Energie- und/oder Signalübertragung betreffenden Leitungszweigen 84.1; 84.2; 86.1; 86.2 in elektrisch leitender Verbindung. Hierzu ist an jeder Magnetvorrichtung 34 beispielsweise ein Gruppe von eingangsseitigen Anschlusselementen, beispielsweise eine eingangsseitige Klemmleiste 98 oder ein eingangsseitiges Steckerteil, sowie eine Gruppe von ausgangsseitigen Anschlusselementen, beispielsweise eine ausgangsseitige Klemmleiste 102 oder ein ausgangsseitiges Steckerteil 103 vorgesehen.

In vorteilhafter Weiternildung sind die Leitungszweigabschnitte der Leitungszweige 84.1; 84.2; 86.1; 86.2 zur Leistungsversorgung und/oder Signalübertragung zu Leitungssträngen 104 zusammengefasst und führen zwischen zwei einander in Umfangsrichtung benachbarten Magnetvorrichtungen 34 von den ausgangsseitigen Anschlusselementen der einen Magnetvorrichtung 34 zu den eingangsseitigen Anschlusselementen der nachfolgenden Magnetvorrichtung 34. In Anbetracht einer vorteilhaften Variabilität in der Positionierung in Umfangsrichtung sind die Leitungsstränge 104 vorzugsweise mit einer gegenüber dem Abstand zwischen den Anschlussstellen zweier in Umfangsrichtung benachbarter Magnetvorrichtung 34 größeren Länge ausgeführt und/oder in Art von Schlaufen im Zylinderinnern verlegt.

In einer vorteilhaften Weiterbildung sind zumindest die der Signalübertragung dienenden Leitungszweige 84.1; 84.2 und die den Magnetvorrichtungen 34 zugeordneten Schnittstellen zur Steuersoftware als Bussystem ausgeführt.

Bevorzugt ist am Transportpfad des durch die Ausrichtvorrichtung 07 zu fördernden Substrates 02, insbesondere Bedruckstoffs 02, z. B. auf dessen erster, das optisch variable Beschichtungsmittel 06 aufweisenden Seite, wenigstens eine Trocknungs- und/oder Aushärteeinrichtung 41 angeordnet oder anordenbar. Diese ist in Transportrichtung T betrachtet bevorzugt auf ein im Transportpfad liegendes Mantelflächensegment des Magnetzylinders 33 gerichtet bzw. auf eine Stelle im Transportpfad, an der das zu fördernde Substrat 02 im Betrieb - insbesondere mit seiner zweiten Seite - auf dem Magnetzylinder 33 geführt ist. Mit der o. g. Führung des Substrates 02 derart, sodass dessen erste Seite beim Transport über den Magnetzylinder 33 nach außen weist, erfolgt ein direktes Trocknen bzw. Härten zumindest einer äußeren Schicht von auf dem Substrat 02 aufgetragenem Beschichtungsmittel 06. Die Stelle in Transportrichtung T betrachtet, auf welcher die erste Trocknungs- und/oder Aushärteeinrichtung 41 gerichtet ist, befindet sich vorzugsweise mindestens 90° hinter der Stelle, an welcher das auf seinem Transportpfad zu fördernde Substrat 02 auf den Magnetzylinder 33 aufläuft und vor der Stelle, an welcher das auf seinem Transportpfad über Magnetzylinder 33 zu fördernde Substrat 02 den Magnetzylinder 33 verlässt. Damit besteht ausreichend Zeit für eine Rotation der Magneten 44 und eine hieraus resultierende Ausrichtung der magnetischen Partikel. Es kann ggf. ein Abschalten der Rotation mit dem Erreichen der Trocknungs- und/oder Aushärteeinrichtung 41 erfolgen. Alternativ kann die Trocknungs- und/oder Aushärteeinrichtung 41 im Transportpfad stromabwärts des Magnetzylinders 33 vorgesehen sein. In diesem Fall wird das erzeugte Bild zwar nicht "Eingefroren" bevor das Substrat 02 den Magnetzylinder 33 verlässt, jedoch ist auch hierein störungsfreies Ausrichten ohne ein Abschalten der Magnetrotation hier kein Abschalten der Rotation nicht Vorzugsweise ist die Trocknungs- und/oder Aushärteeinrichtung 41 als Strahlungstrockner 41, z. B. UV-Trockner 41, insbesondere UV-LED-Trockner 41, ausgeführt und arbeitet auf Basis von elektromagnetischer Strahlung, z. B. mit IR- oder vorzugsweise UV-Strahlung. Hierzu weist sie eine oder mehrere Strahlungsquellen, z. B. IR- oder bevorzugt UV-Lichtquellen, insbesondere eine Vielzahl von UV-LRDs, auf.

In bevorzugten Ausführung der o. g. ersten Trocknungs- und/oder Aushärteeinrichtung 41 ist sie - in zumindest einer Betriebsart - dazu ausgebildet, auf das zu behandelnde Substrat 02 nicht durchgehend auf dessen gesamter Breite einzuwirken, sondern in voneinander beabstandeten Abschnitten. Diese sind vorzugsweise in deren Lage quer zur Transportrichtung T des Substrates 02 einstellbar und ggf. in ihrer jeweiligen wirksamen Breite definierbar. In einer ersten Ausführungsvariante kann die Trocknungs- und/oder Aushärteeinrichtung 41 quer zur Transportrichtung T nebeneinander mehrere, z. B. zwischen vier und sieben, insbesondere zwischen vier und sechs, auf den Transportpfad gerichtete Trocknerköpfe umfassen, welche vorzugsweise in ihrer Position quer zur Transportrichtung T variierbar sind. In einer zweiten, bezüglich ihrer Variabilität besonders vorteilhaften Ausführungsvariante kann die Trocknungs- und/oder Aushärteeinrichtung 41 ein sich quer zur Transportrichtung T über zumindest die Breite der maximal in der Vorrichtung 07 zu behandelnden Substratbreite, insbesondere balkenartig - erstreckendes Trockner- und/oder Aushärteelement 41 in Art einer Lichtleiste, insbesondere LED-Lichtleiste, umfassen, welches bzw. welche quer zur Transportrichtung T eine Vielzahl von Strahlungsquellen, z. B. IR- oder bevorzugt UV-Strahlungsquellen, bevorzugt UV-LEDs. nebeneinander umfasst. Vorzugsweise können hierbei Abschnitte, auf denen das Einwirken auf das Substrat 02 erfolgen soll, durch Gruppen von aktiven oder zu aktivierenden Strahlungsquellen gebildet werden oder sein, zwischen welchen dann Gruppen inaktiver bzw. nicht zu aktivierender Lichtquellen liegen. Die Abschnitte können dabei in ihrer Lage und vorzugsweise Breite durch Definition der aktiven bzw. zu aktivierenden Strahlungsquellen variiert werden.

Für den Fall, dass ein weiterer Magnetzylinders im Transportpfad durch die Ausrichtvorrichtung 07 vorgesehen oder vorsehbar ist, kann am Transportpfad des durch die Ausrichtvorrichtung 07 zu fördernden Substrates 02 eine weitere Trocknungs- und/oder Aushärteeinrichtung vorgesehen sein.

Der Magnetzylinder 33 kann grundsätzlich durch einen dem Magnetzylinder 33 zugeordnete Antriebsmotor, z. B. lagegeregelte Servomotor, angetrieben sein. In einer vorteilhaften Ausführung der zur Handhabung und Behandlung bogenförmigen Substrates 02, insbesondere Substratbogen 02, ausgebildeten Ausrichtvorrichtung 07 bzw. Maschine 01 ist der Magnetzylinder 33 jedoch vom vor- oder nachgelagerten Greiferumlaufförderer 19; 26, insbesondere über mindestens eine der beiden auf den Maschinenseiten verlaufenden Endloszugmittel 21; 28, insbesondere Endlosketten 21; 28, des betreffenden Greiferumlaufförderers 19; 26, insbesondere Kettengreifersystems 19; 26 angetrieben.

Am Umfang des Magnetzylinders 33 kann eine Glätteinrichtung, z. B. eine Mehrzahl von in Axialrichtung beabstandeter Rollen oder eine oder mehrere Walzen vorgesehen sein, die im Transportpfad des Substrates 02 zwischen der Stelle des Auflaufens und der Stelle des Trocknens bzw. Härtens über das Substrat 02 an den Zylinders 33 angestellt oder anstellbar ist.

In einer vorteilhaften Ausführung der Ausrichtvorrichtung 07 ist dem Magnetzylinder 33 eine eigene Vakuumpumpe zur Versorgung der auf der Mantelfläche vorgesehenen Saugöffnungen 49 mit Unterdruck vorgesehen.

Der Magnetzylinder 33 kann wie oben dargestellt mit im Wesentlichen auf die Ringelemente 37 beschränkten Abdeckungen 48 ausgebildet sein und ggf. zusätzliche Stützringe zwischen den Ringelementen 37 aufweisen oder aber eine durchgehende Abdeckung 48, z. B. Deckblech 48 aufweisen, in welcher Bereiche für die Magnetelemente 44 bzw. -vorrichtungen 34 ausgespart sind und welche z. B. Bohrungen als Saugöffnungen 49 aufweist.

In einer im Hinblick auf Formatvariabilität und/oder Variabilität in der Position der variablen Bildelemente 03 auf dem Substrat 03 bzw. Nutzen 09 vorteilhaften Ausführung des Magnetzylinders 33 können mindestens zwei benachbarte, bevorzugt jedoch sämtliche die Magnetvorrichtungen 34 enthaltenden oder mit diesen bestückbaren axialbeweglichen Ringelemente 37 zumindest in einem zur zylindrischen Hüllfläche des Zylinders 33 beitragenden Deckblech 48 auf den in axialer Richtung des Zylinders 33 einander in Axialrichtung zugewandten Seiten derart zahn- oder fächerartig mit Vorsprüngen, z. B. in Art von Laschen bzw. Nasen, und korrespondierenden Aussparungen, z. B. Ausschnitten bzw. Mulden, ausgeformt und in Umfangsrichtung versetzt sein, sodass bei einem axialen aufeinander zu Bewegen zweier benachbarter Ringelemente 37 die zahnartigen Verbreiterungen des einen Ringelementes 37 in die korrespondierenden Aussparungen des anderen Ringelementes 37 eintauchen können. Damit lässt sich eine möglichst gleichmäßige Abstützung des Bedruckstoffs 02 bei möglicher Abstandsvariation erreichen.

### Bezugszeichenliste

- 01: Maschine zur Erzeugung optisch variabler Bildelemente, Druckmaschine, Wertpapierdruckmaschine
- 02: Substrat, Bedruckstoff, Bedruckstoffbogen, Substratbogen
- 03: Bildelement
- 04: Auftrageinrichtung, Druckeinheit, Flexodruckeinheit, Siebdruckeinheit
- 05: -
- 06: Beschichtungsmittel, Druckfarbe, Lack
- 07: Vorrichtung zum Ausrichtung magnetischer Partikel in Bildelementen, Ausrichtvorrichtung
- 08: Druckelement
- 09: Nutzen, Wertpapier, Banknote
- 10: -
- 11: Druckwerk, Siebdruckwerk
- 12: Druckwerk, Siebdruckwerk
- 13: Bedruckstoffvorlage, Rollenabwickler, Bogenanleger
- 14: Formzylinder, Siebdruckzylinder
- 15: -
- 16: Formzylinder, Siebdruckzylinder
- 17: Gegendruckzylinder
- 18: Trocknungs- und/oder Aushärteeinrichtung, UV-Trockner
- 19: Fördereinrichtung, Greiferumlaufförderer, Kettengreifersystem
- 20: -
- 21: Endloszugmittel, Endloskette
- 22: Greiferleiste
- 23: Kettenrad, Kettengreiferrad
- 24: Kettenrad, Kettengreiferrad
- 25: -
- 26: Fördereinrichtung, Greiferumlaufförderer, Kettengreifersystem
- 27: Produktaufnahme, Aufwickler, Stapelauslage
- 28: Endloszugmittel, Endloskette
- 29: Greiferleiste
- 30: -
- 31: Kettenrad, Kettengreiferrad
- 32: Trockner, Strahlungstrockner
- 33: Zylinder, erster, Magnetzylinder
- 34: Magnetfeld bewirkende Vorrichtung, Magnetvorrichtung
- 35: -
- 36: Haltemittel, Greifer
- 37: Ringelement
- 38: Gestellwand, Seitenteil
- 39: Gestellwand, Seitenteil
- 40: -
- 41: Trocknungs- und/oder Aushärteeinrichtung, Strahlungstrockner, UV-Trockner, UV-LED-Trockner
- 42: -
- 43: Teil, Magneteinheit
- 44: Magnetelement, Magnet
- 45: -
- 46: Motor, Elektromotor
- 47: Träger, Gestell, Gehäuse
- 47.1: Tragelement, Sockel, Aufnahme
- 47.2: Gehäuse
- 48: Abdeckung, Decke, Deckblech
- 49: Saugöffnung
- 50: -
- 51: Saugkanal
- 52: Welle
- 52.1: Zylinderzapfen
- 52.2: Zylinderzapfen
- 53: Leitung, Bohrung
- 54: Drehdurchführung
- 55: -
- 56: Versorgungsbohrung
- 57: Ventil
- 58: Radiallager
- 58.1: Lagerschale
- 58.2: Lagerschale
- 59: Welle, Wellenstück, Antriebswelle
- 60: -
- 61: Antriebsrad, Zahnrad
- 62: Wellenstück
- 63: Übertrager, Koppler
- 64: Übertragerteil, gestellfest, Sendeeinheit, Empfangseinheit
- 65: -
- 66: Übertragerteil, zylinderfest, Empfangseinheit, Sendeeinheit
- 67: Übertragungskanal, erster
- 68: Übertragungskanal, zweiter
- 69: Datenelektronik
- 70: -
- 71: Datenelektronik
- 72: Steuerlogik
- 73: Bussystem, CAN-Bus
- 74: Bussystem, CAN-Bus
- 75: -
- 76: CAN-Bus
- 77: Leistungselektronik
- 78: Dichtung
- 79: Anschluss
- 80: -
- 81: Anschluss
- 82: Anschluss
- 83: Anschluss
- 84: Signalleitung
- 84.1: Leitungszweig
- 84.2: Leitungszweig
- 85: -
- 86: Leitung
- 86.1: Leitungszweig
- 86.2: Leitungszweig
- 87: Nut
- 88.1: Kontaktelement, elektrisch leitende Bahn, Leiterbahn, Stromschiene, Kontaktfläche
- 88.2: Kontaktelement, elektrisch leitende Bahn, Leiterbahn, Stromschiene, Kontaktfläche
- 89.1: Kontaktelement, elektrisch leitende Bahn, Leiterbahn, Stromschiene, Kontaktfläche
- 89.2: Kontaktelement, elektrisch leitende Bahn, Leiterbahn, Stromschiene, Kontaktfläche
- 90: -
- 91.1: Kontaktelement, Kontaktstift
- 91.2: Kontaktelement, Kontaktstift
- 92.1: Kontaktelement, Kontaktstift
- 92.2: Kontaktelement, Kontaktstift
- 93: Aussparung
- 94: Verbindungselement, Klemmelement, Klemmklotz
- 95: -
- 96: Verbindungselement, Abstützung, Stützrippe
- 97: Schaube
- 98: Verbindungsteil, Kontaktleiste, Klemmleiste
- 99: Verbindungsteil, Steckerteil
- 100: -
- 101: Platte
- 102: Klemmleiste
- 103: Steckerteil
- 104: Leitungsstrang

- T: Transportrichtung
- R: Achse, Rotationsachse
- S: Maschinensteuerung, Steuerung, integriert
- P: Leistungsquelle

- p: Leistung

## Patentansprüche

1. Vorrichtung zum Ausrichten von magnetischen oder magnetisierbaren Partikeln, die in einem auf einer Seite eines bahn- oder bogenförmigen Substrates (02) aufgebrachten Beschichtungsmittel (06) enthalten sind, mit einen Magnetzylinder (33), der im Transportpfad des zu fördernden Substrates (02) angeordnet ist und im Bereich seines Außenumfangs eine Mehrzahl von ein Magnetfeld bewirkenden Vorrichtungen (34), kurz Magnetvorrichtungen (34), aufweist, wobei ein Teil oder sämtliche der Magnetvorrichtungen (34) jeweils einen durch einen zugeordneten Motor (46) rotierbaren Magneten (44) umfasst, wobei der Magnetzylinder (33) rotierbar in Gestellwänden (38; 39) eines Gestells angeordnet ist, **dadurch gekennzeichnet, dass** wenigstens ein Übertrager (63) zur berührungslosen Übertragung von elektrischer Energie und/oder von Steuersignalen von außen in oder an den rotierenden Magnetzylinder (33) vorgesehen ist, welcher einen gestellfesten Übertragerteil (64) und einen im Betrieb zylinderfesten Übertragerteil (66) umfasst, und dass zur berührungslosen Signalübertragung zum zylinderfesten Übertragerteil (66) hin ein Bussystem (73; 74) vorgesehen ist.

2. Vorrichtung nach Anspruch 1, **dadurch gekennzeichnet, dass** der Übertrager (63) als elektromagnetischer Koppler (63) ausgebildet ist und/oder dass die Übertragerteile (64; 66) ringförmig ausgebildet und jeweils konzentrisch um die Rotationsachse des Magnetzylinders (33) angeordnet sind und/oder dass die Übertragerteile (64; 66) axial nebeneinander angeordnet sind und bezüglich ihrer zur Übertragung wirksamen Spulen und/oder Leiterschleifen ohne gegenseitige Durchdringung in axialer Richtung ausgebildet sind.

3. Vorrichtung nach Anspruch 1 oder 2, **dadurch gekennzeichnet, dass** über den Übertrager (63) sowohl elektrische Energie als auch Steuersignale übertragbar sind und/oder dass der Übertrager (63) zur bidirektionalen Signalübertragung ausgeführt ist.

4. Vorrichtung nach Anspruch 1, 2 oder 3, **dadurch gekennzeichnet, dass** der Magnetzylinder (33) mit zwei über den Zylinderballen stirnseitig hinausragende Zylinderzapfen (52.1; 52.2) rotierbar derart an den Gestellwänden (38; 39) gelagert ist, sodass er als Ganzes samt Zylinderzapfen (52.1; 52.2) aus dem Gestell entnehmbar ist.

5. Vorrichtung nach Anspruch 1, 2, 3 oder 4, **dadurch gekennzeichnet, dass** der im Betrieb zylinderfeste Übertragerteil (66) an einem bei Entnahme des Magnetzylinders (33) im Gestell verbleibenden, für den Betrieb jedoch drehfest mit einem der Zylinderzapfen (52.1; 52.2) verbindbaren Wellenstück (59; 62) angeordnet ist und/oder dass der gestellfeste Übertragerteil (64) zumindest teilweise in einer Ausnehmung in der Gestellwand (38; 39) derart angeordnet ist, sodass er auf der Gestellinnenseite in die Gestellebene zumindest eintaucht.

6. Vorrichtung nach Anspruch 1, 2, 3, 4 oder 5, **dadurch gekennzeichnet, dass** zur Signalübertragung von einer externen Steuerung (S) auf zumindest einem letzten Teilstück zu einer vom gestellfesten Übertragerteil (64) umfassten Datenelektronik (71), zur berührungslosen Übertragung zu einer vom zylinderfesten Übertragerteil (66) umfassten Datenelektronik (71) und vom zylinderfesten Übertragerteil (66) zu der Steuerlogik (72) der Motorsteuerungen oder einem zentralen Steuerungsmittel der Motoren (46) das Bussystem (73; 74) vorgesehen ist.

7. Vorrichtung nach Anspruch 2 oder nach einem der Ansprüche 3, 4, 5 oder 6 in Verbindung mit Anspruch 2, **dadurch gekennzeichnet, dass** der Koppler (63) zur bidirektionalen Signalübertragung mit einem ersten Übertragungskanal (67) zur Übertragung von Steuersignalen und/oder Steuervorgaben zum Magnetzylinder (33) hin und mit einem zweiten Übertragungskanal (68) zur umgekehrten Übertragung von Signalen vom Magnetzylinder (33) her nach außen ausgeführt ist.

8. Vorrichtung nach Anspruch 1, 2, 3, 4, 5, 6 oder 7, **dadurch gekennzeichnet, dass** auf zumindest einer Stirnseite des Magnetzylinders (33) eine Drehdurchführung (54) vorgesehen ist, über welche eine stirnseitig in den Magnetzylinder (33) führende Leitung (53) mit einer Unterdruckquelle verbindbar ist.

9. Vorrichtung nach Anspruch 1, 2, 3, 4, 5, 6, 7 oder 8, **dadurch gekennzeichnet, dass** mehrere oder sämtliche der Magnetvorrichtungen (34) am Magnetzylinder (33) in dessen Umfangsrichtung positionierbar angeordnet oder anordenbar sind.

10. Vorrichtung nach Anspruch 9, **dadurch gekennzeichnet, dass** Mittel zur Übertragung von elektrischer Leistung und/oder von Signalen zur Magnetvorrichtung (34) hin derart vorgesehen sind, dass eine elektrische Leitungsverbindung zwischen im Magnetzylinder (33) geführten Leitungszweigen (84.1; 84.2; 86.1; 86.2) und dem Motor (46) und/oder einer den Motor (46) steuernden Motorsteuerung auch bei einer Verlagerung der Magnetvorrichtung (34) in Umfangsrichtung aufrecht erhalten bleibt.

11. Vorrichtung nach Anspruch 9 oder 10, **dadurch gekennzeichnet, dass** an mehreren oder sämtlichen zu betreibenden Magnetvorrichtungen (34) elektrische Anschlusselemente vorgesehen sind, welche mit Enden von die elektrische Leistung und/oder elektrische Steuerungssignale übertragenden, mit Überlänge ausgeführten Leitungszweigen (84.1; 84.2; 86.1; 86.2) in elektrischen Leitungskontakt bringbar sind, und über welche der betreffenden Magnetvorrichtung (34) elektrische Leistung und/oder Steuerungssignale zuführbar ist bzw. sind.

12. Vorrichtung nach Anspruch 11, **dadurch gekennzeichnet, dass** die Anschlusselemente der Magnetvorrichtung (34) an einem Tragelement (47.1) vorgesehen sind, wobei auf oder in dem Tragelement (47.1) lösbar ein den Magneten (44) und einen den Magneten (44) rotierenden Motor (46) umfassender Teil (43) der Magnetvorrichtung (34) befestigbar bzw. befestigt ist.

13. Vorrichtung nach Anspruch 1, 2, 3, 4, 5, 6, 7, 8, 9, 10, 11 oder 12, **dadurch gekennzeichnet, dass** ein UV-Trockner (18) auf den Transportpfad des Substrates (02) auf eine Stelle im über den Magnetzylinder (33) führenden Transportpfadabschnitt gerichtet ist.

14. Maschine (01) zur Erzeugung optisch variabler Bildelemente (03) auf einem Substrat (02), umfassend eine Bedruckstoffvorlage (13), wenigstens eine Druckeinheit (04) mit mindestens einem Druckwerk (11; 12), durch welches auf einem Transportpfad durch die Maschine (01) geführtes Substrat (02) zumindest auf einer ersten Seite bedruckt wird oder werden kann, eine der Aufnahme des in der Maschine (01) behandelten Substrates (02) dienende Produktaufnahme (27) sowie eine im Transportpfad des Substrates (02) zwischen Druckeinheit (04) und Produktaufnahme (27) vorgesehene Vorrichtung (07) zum Ausrichten von magnetischen oder magnetisierbaren Partikeln gemäß einem der Ansprüche 1 bis 3 oder 5 bis 13 aufweist, wobei, der Magnetzylinder (33) mit zwei über den Zylinderballen stirnseitig hinausragende Zylinderzapfen (52.1; 52.2) rotierbar derart an den Gestellwänden (38; 39) gelagert ist, sodass er als Ganzes samt Zylinderzapfen (52.1; 52.2) aus dem Gestell entnehmbar ist.

15. Maschine nach Anspruch 14, **dadurch gekennzeichnet, dass** das Druckwerk (11; 12) als bildgebenden Zylinder einen Formzylinder (14; 16) mit einer Vielzahl von bildgebenden Drucksujets oder Gruppen von bildgebenden Drucksujets am Umfang umfasst, welche auf einer der Druckbildlänge entsprechenden Umfangslänge in mehreren quer zur Transportrichtung äquidistant voneinander beabstandeten Spalten und auf einer der Druckbildbreite entsprechenden Zylinderbreite in mehreren in Transportrichtung äquidistant voneinander beabstandeten Zeilen angeordnet sind.

## Claims

1. A device for aligning magnetic or magnetizable particles which are contained in a coating means (06) applied on one side of a web-type or sheet-type substrate (02), having a magnetic cylinder (33) which is arranged in the transport path of the substrate (02) to be transported and comprising a plurality of devices (34) creating a magnetic field in the region of the outer periphery thereof, magnetic devices (34) for short, wherein a portion or all of the magnetic devices (34) respectively comprise a magnet (44) rotatable by an assigned motor (46), wherein the magnetic cylinder (33) is rotatably arranged in frame walls (38; 39) of a frame, **characterized in that** at least one transducer (63) for contact-less transmission of electrical energy and/or of control signals from outside is provided in or on the rotating magnetic cylinder (33), which comprises a transducer part (64) fixed to the frame and a transducer part (66) fixed to the cylinder during operation, and **in that** a bus system (73; 74) is provided for contact-less signal transmission to the transducer part (66) fixed to the cylinder.

2. The device according to claim 1, **characterized in that** the transducer (63) is embodied as an electromagnetic coupler (63) and/or **in that** the transducer parts (64; 66) are annular and each arranged concentrically about the rotational axis of the magnetic cylinder (33) and/or **in that** the transducer parts (64; 66) are arranged axially next to each another and are embodied without mutual penetration with respect to their operative coils and/or conductor loops for transmission.

3. The device according to claim 1 or 2, **characterized in that** both electrical energy and control signals may be transmitted via the transducer (63) and/or that the transducer (63) is designed for bidirectional signal transmission.

4. The device according to claim 1, 2 or 3, **characterized in that** the magnetic cylinder (33) is rotatably supported on the frame walls (38; 39) with two cylinder pins (52.1; 52.2) protruding over the cylinder bale on the front such that it may be removed from the frame as a whole along with the cylinder pins (52.1; 52.2).

5. The device according to claim 1, 2, 3 or 4, **characterized in that** the transducer part (66) fixed to the cylinder during operation is arranged on a shaft piece (59; 62) remaining in the frame when the magnetic cylinder (33) is removed, however being able to be connected to one of the cylinder pins (52.1; 52.2) in rotationally fixed manner for the operation and/or **in that** the transducer part (64) fixed to the frame is at least partially arranged in a recess in the frame wall (38; 39) such that it at least dips into the frame plane on the frame interior.

6. The device according to claim 1, 2, 3, 4 or 5, **characterized in that** the bus system (73; 74) is provided for signal transmission from an external controller (S) on at least a last section to a data electronics (66) comprised by the transducer part (64) fixed to the frame, for contact-less transmission to a data electronics (71) comprised by the transducer part (66) fixed to the cylinder and from the transducer part (66) fixed to the cylinder to the control logic (72) of the motor controllers or a central control means of the motors (46).

7. The device according to claim 2 or according to any of claims 3, 4, 5 or 6 in conjunction with claim 2, **characterized in that** the coupler (63) is designed for bidirectional signal transmission with a first transmission channel (67) for transmission of control signals and/or control specifications to the magnetic cylinder (33) and with a second transmission channel (68) for reverse transmission of signals from the magnetic cylinder (33) outward.

8. The device according to claim 1, 2, 3, 4, 5, 6 or 7, **characterized in that** a rotary feedthrough (54) is provided on at least one front of the magnetic cylinder (33), via which a front line (53) leading to the magnetic cylinder (33) may be connected to a negative pressure source.

9. The device according to claim 1, 2, 3, 4, 5, 6, 7 or 8, **characterized in that** a plurality or all of the magnetic devices (34) are arranged or may be arranged so as to be positionable on the magnetic cylinder (33) in its circumferential direction.

10. The device according to claim 9, **characterized in that** means for transmission of electrical power and/or of signals to the magnetic device (34) are provided such that an electrical line connection is maintained between line branches (84.1, 84.2, 86.1, 86.2) guided in the magnetic cylinder (33) and the motor (46) and/or a motor controller controlling the motor (46) also in the event of a displacement of the magnetic device (34) in circumferential direction.

11. The device according to claim 9 or 10, **characterized in that** electrical connection elements are provided at a plurality or all of the magnetic devices (34) to be operated, which may be brought into electrical conduction contact with ends of line branches (84.1, 84.2, 86.1, 86.2) transmitting the electrical power and/or electrical control signals, designed with excess length, and via which the relevant magnetic device (34) may be fed with electrical power and/or control signals.

12. The device according to claim 11, **characterized in that** the connection elements of the magnetic device (34) are provided on a support element (47.1), wherein a part (43) of the magnetic device (34) comprising the magnet (44) and a motor (46) rotating the magnet (44) may be or is releasably attached on or in the support element (47.1).

13. The device according to 1, 2, 3, 4, 5, 6, 7, 8, 9, 10, 11 or 12, **characterized in that** a UV dryer (18) on the transport path of the substrate (02) is directed to a place in the transport path section leading over the magnetic cylinder (33).

14. A machine (01) for generating optically variable image elements (03) on a substrate (02), comprising a printing material feeder (13), at least one printing unit (04) having at least one print group (11; 12), by means of which substrate (02) guided on a transport path by the machine (01) is printed or can be printed at least on a first side, a product receiving unit (27) used for receiving the substrate (02) processed in the machine (01) and a device (07) provided in the transport path of the substrate (02) between the printing unit (04) and product receiving unit (27) for aligning magnetic or magnetizable particles according to any of claims 1 to 3 or 5 to 13, wherein the magnetic cylinder (33) is rotatably supported on the frame walls (38; 39) with two front cylinder pins (52.1; 52.2) protruding over the cylinder bale such that it may be removed from the frame as a whole along with cylinder pins cylinder (52.1; 52.2).

15. The machine according to claim 14, **characterized in that** the print group (11; 12) as an imaging cylinder comprises a form cylinder (14; 16) with a plurality of imaging subjects or groups of imaging subjects on the circumference which are arranged on a circumferential length corresponding to the printed image length in a plurality of columns spaced equidistant to one another perpendicular to the transport direction and on a cylinder width corresponding to the printed image width in a plurality of rows spaced equidistant to one another in transport direction.

## Revendications

1. Dispositif pour orienter des particules magnétiques ou magnétisables, qui sont contenues dans un agent de revêtement (06) appliqué sur une face d'un substrat (02) en forme de bande ou de feuille, avec un cylindre magnétique (33), qui est disposé dans le trajet de transport du substrat (02) à transporter et présente dans la zone de sa périphérie extérieure une pluralité de dispositifs (34) provoquant un champ magnétique, en bref des dispositifs magnétiques (34), dans lequel une partie ou l'ensemble des dispositifs magnétiques (34) comprend respectivement un aimant (44) pouvant être amené en rotation par un moteur (46) associé, dans lequel le cylindre magnétique (33) est disposé de manière à pouvoir tourner dans des parois de bâti (38 ; 39) d'un bâti, **caractérisé en ce qu'**au moins un transmetteur (63) pour la transmission sans contact d'énergie électrique et/ou de signaux de commande depuis l'extérieur est prévu dans ou sur le cylindre magnétique (33) rotatif, lequel comprend une partie de transmetteur (64) fixée au bâti et une partie de transmetteur (66) fixée au cylindre lors du fonctionnement, et qu'un système de bus (73 ; 74) est prévu pour la transmission de signaux sans contact en direction de la partie de transmetteur (66) fixée au cylindre.

2. Dispositif selon la revendication 1, **caractérisé en ce que** le transmetteur (63) est réalisé sous la forme d'un coupleur électromagnétique (63) et/ou que les parties de transmetteur (64 ; 66) sont réalisées de manière annulaire et disposées respectivement de manière concentrique autour de l'axe de rotation du cylindre magnétique (33) et/ou que les parties de transmetteur (64 ; 66) sont disposées axialement l'une à côté de l'autre et sont réalisées sans pénétration mutuelle dans la direction axiale par rapport à leurs bobines et/ou boucles conductrices agissant pour la transmission.

3. Dispositif selon la revendication 1 ou 2, **caractérisé en ce qu'**aussi bien de l'énergie électrique que des signaux de commande peuvent être transmis par l'intermédiaire du transmetteur (63) et/ou que le transmetteur (63) est conçu pour la transmission de signaux bidirectionnelle.

4. Dispositif selon la revendication 1, 2 ou 3, **caractérisé en ce que** le cylindre magnétique (33) est monté de manière rotative sur les parois de bâti (38 ; 39) avec deux tourillons de cylindre (52.1, 52.2) faisant saillie frontalement des corps de cylindre, de sorte qu'il peut être retiré dans son intégralité plus les tourillons de cylindre (52.1, 52.2) du bâti.

5. Dispositif selon la revendication 1, 2, 3 ou 4, **caractérisé en ce que** la partie de transmetteur (66) fixée au cylindre lors du fonctionnement est disposée sur un bout d'arbre (59 ; 62) restant dans le bâti lors du retrait du cylindre magnétique (33), mais pouvant être relié de manière solidaire en rotation à l'un des tourillons de cylindre (52.1, 52.2) pour le fonctionnement et/ou que la partie de transmetteur (64) fixée au bâti est disposée au moins en partie dans un évidement dans la paroi de bâti (38 ; 39), de telle sorte qu'elle s'enfonce au moins dans le plan de bâti sur la face intérieure de bâti.

6. Dispositif selon la revendication 1, 2, 3, 4 ou 5, **caractérisé en ce que** le système de bus (73 ; 74) est prévu pour la transmission de signaux à partir d'une commande externe (S) sur au moins un dernier tronçon vers une électronique de données (71) comprise par la partie de transmetteur (64) fixée au bâti, pour la transmission sans contact vers une électronique de données (71) comprise par la partie de transmetteur (66) fixée au cylindre et à partir de la partie de transmetteur (66) fixée au cylindre vers la logique de commande (72) des commandes de moteur ou un moyen de commande centrale des moteurs (46).

7. Dispositif selon la revendication 2 ou selon l'une quelconque des revendications 3, 4, 5 ou 6 en relation avec la revendication 2, **caractérisé en ce que** le coupleur (63) est conçu pour la transmission de signaux bidirectionnelle avec un premier canal de transmission (67) pour la transmission de signaux de commande et/ou instructions de commande en direction du cylindre magnétique (33) et avec un deuxième canal de transmission (68) pour la transmission inverse de signaux à partir du cylindre magnétique (33) vers l'extérieur.

8. Dispositif selon la revendication 1, 2, 3, 4, 5, 6 ou 7, **caractérisé en ce qu'**un passage tournant (54), par l'intermédiaire duquel une conduite (53) menant frontalement dans le cylindre magnétique (33) peut être reliée à une source de vide, est prévu sur au moins une face frontale du cylindre magnétique (33).

9. Dispositif selon la revendication 1, 2, 3, 4, 5, 6, 7 ou 8, **caractérisé en ce que** plusieurs ou tous les dispositifs magnétiques (34) sont disposés ou peuvent être disposés sur le cylindre magnétique (33) dans la direction périphérique de celui-ci.

10. Dispositif selon la revendication 9, **caractérisé en ce que** des moyens pour la transmission d'une puissance électrique et/ou de signaux en direction du dispositif magnétique (34) sont prévus, de telle sorte qu'une liaison de conduites électrique entre des branches de conduite (84.1 ; 84.2 ; 86.1 ; 86.2) menées dans le cylindre magnétique (33) et le moteur (46) et/ou une commande de moteur commandant le moteur (46) reste maintenue y compris lors d'un déplacement du dispositif magnétique (34) dans la direction périphérique.

11. Dispositif selon la revendication 9 ou 10, **caractérisé en ce que** des éléments de raccordement électriques, lesquels peuvent être amenés en contact conducteur électrique avec les extrémités de branches de conduite (84.1 ; 84.2 ; 86.1 ; 86.2) transmettant la puissance électrique et/ou des signaux de commande électriques, conçues avec une surlongueur, et par l'intermédiaire desquels de la puissance électrique et/ou des signaux de commande est ou peuvent être amenés au dispositif magnétique (34) concerné, sont prévus sur plusieurs ou tous les dispositifs magnétiques (34) à faire fonctionner.

12. Dispositif selon la revendication 11, **caractérisé en ce que** les éléments de raccordement du dispositif magnétique (34) sont prévus sur un élément de support (47.1), dans lequel une partie (43) du dispositif magnétique (34) comprenant l'aimant (44) et un moteur (46) faisant tourner l'aimant (44) peut être fixée ou est fixée de manière détachable sur ou dans l'élément de support (47.1).

13. Dispositif selon la revendication 1, 2, 3, 4, 5, 6, 7, 8, 9, 10, 11 ou 12, **caractérisé en ce qu'**un sécheur UV (18) est dirigé sur le trajet de transport du substrat (02) à un emplacement dans la section de trajet de transport menant au-dessus du cylindre magnétique (33).

14. Machine (01) pour la production d'éléments d'image (03) optiquement variables sur un substrat (02), comprenant une alimentation en matériau à imprimer (13), au moins une unité d'impression (04) avec au moins un groupe d'impression (11 ; 12), par lequel un substrat (02) guidé sur un trajet de transport par la machine (01) est ou peut être imprimé au moins sur une première face, un logement de produit (27) servant à la réception du substrat (02) traité dans la machine (01) ainsi qu'un dispositif (07) prévu dans le trajet de transport du substrat (02) entre l'unité d'impression (04) et le logement de produit (27) pour l'orientation de particules magnétiques ou magnétisables selon l'une quelconque des revendications 1 à 3 ou 5 à 13, dans lequel le cylindre magnétique (33) est monté sur les parois de bâti (38 ; 39) de manière rotative avec deux tourillons de cylindre (52.1, 52.2) faisant saillie frontalement des corps de cylindre, de sorte qu'il peut être retiré dans son intégralité plus les tourillons de cylindre (52.1, 52.2) du bâti.

15. Machine selon la revendication 14, **caractérisée en ce que** le groupe d'impression (11 ; 12) comprend en tant que cylindre d'imagerie un cylindre porte-plaque (14 ; 16) avec une pluralité de sujets d'impression d'imagerie ou groupes de sujets d'impression d'imagerie sur la périphérie, lesquels sont disposés sur une longueur périphérique correspondant à la longueur d'image imprimée en plusieurs colonnes espacées les unes des autres de manière équidistante par rapport à la direction de transport et sur une largeur de cylindre correspondant à la largeur d'image d'impression en plusieurs lignes espacées les unes des autres de manière équidistante dans la direction de transport.
